# EUROPÄISCHE PATENTSCHRIFT

(11) **EP 4 022 158 B1**
(45) Veröffentlichungstag und Bekanntmachung des Hinweises auf die Patenterteilung: **23.10.2024**
(21) Anmeldenummer: 20711639.3
(22) Anmeldetag: 14.02.2020
(51) Int. Cl.: E06B 3/50

(54) **MÖBELSTÜCK, INSBESONDERE EIN SCHRANK**
ITEM OF FURNITURE, IN PARTICULAR A CABINET
MEUBLE, EN PARTICULIER ARMOIRE

(43) Veröffentlichungstag der Anmeldung: 06.07.2022
(73) Patentinhaber: Steelcase Inc., Grand Rapids, MI 49501 (US)
(72) Erfinder: FRIES, Florian, 80992 München (DE)
(74) Vertreter: Flach Bauer & Partner Patentanwälte mbB
(86) Internationale Anmeldenummer: PCT/IB2020/000038
(87) Internationale Veröffentlichungsnummer: WO 2021/161056

(56) Entgegenhaltungen:
- WO-A1-98/51194
- US-A- 4 591 214
- US-A- 4 703 980

## Beschreibung

Die Erfindung betrifft ein Möbelstück, insbesondere in Form eines Schranks.

Möbelstücke, insbesondere in Form eines (verschließbaren) Schranks dienen zur Ablage von Gegenständen. Ein häufiges Problem besteht in der Auswahl der Möbelstücke. So haben Käufer häufig das Problem, dass das gekaufte Möbelstück doch nicht alle Anforderungen erfüllt bzw. sich die Anforderungen über die Zeit ändern. Nachrüstlösungen für Möbelstücke, um die Funktionalität zu erweitern, existieren häufig nicht. Folglich muss ein neues Möbelstück gekauft werden und das alte Möbelstück findet meistens keine andere Verwendung mehr. Die hier vorliegende Erfindung möchte ein Möbelstück in Form eines Schranks mit einer entsprechenden Verschlussklappe nachrüsten, um Gegenstände innerhalb des Schranks sicher aufzubewahren.

Im Stand der Technik gibt es eine Vielzahl von verschließbaren Schränken, die allerdings allesamt den Nachteil haben, dass die Seitenwände bereits in der Herstellung für die Aufnahme eines entsprechenden Führungssystems einer Verschlussklappe vorbereitet werden müssen. So werden häufig direkt Nuten eingefräst, in welcher Bolzen der Verschlussklappe später geführt werden. Ein nachträgliches Einbringen dieser Nuten ist nicht möglich. Wenig Ästhetisch ist außerdem die Verwendung eines solchen Schranks ohne eine Verschlussklappe, weil die Nuten sichtbar sind.

Aus der DE 10 2011 109 552 B4 ist ein Beschlagsystem bekannt, welches in eine Seitenwand eines Schranks eingepresst wird. Das Beschlagsystem stellt dann entsprechende Führungsnuten zur Verfügung, in welchen Führungsstifte der Verschlussklappe geführt werden können. Nichts Anderes gilt auch für die EP 2 131 125 B1, die ebenfalls das Einbringen entsprechender Nuten voraussetzt. Ein ähnlich komplizierter Aufbau ist auch aus der EP 1 528 212 B1 zu entnehmen. Nichts Anderes gilt auch für die DE 203 07 207 U1, die ebenfalls den aufwändigen Einsatz eines Schienensystems zum Führen entsprechender Stifte der Verschlussklappe vorsieht. Die DE 202 09 103 U1 beschreibt ebenfalls ein sehr kompliziertes Führungssystem für eine Verschlussklappe an einem Schrank.

Die WO 98/51194 A1 und die US 4 591 214 A1 zeigen Schränke mit Aufnahmeräumen, die von jeweils einer Verschlussklappe verschlossen werden können.

Die US 4 709 980 A offenbart einen Transportbehälter für gestapelte Güter.

Nachteilig an dem aufgeführten Stand der Technik ist daher, dass die gezeigten Verschlussklappen nicht nachträglich in ein Schranksystem montiert werden können.

Es ist daher die Aufgabe der hier vorliegenden Erfindung ein Möbelstück, insbesondere in Form eines Schranks zu schaffen, welches eine möglichst einfache Nachrüstung mit einer Verschlussklappe erlaubt.

Die Aufgabe wird durch das Möbelstück gemäß dem unabhängigen Anspruch 1 gelöst. In den Unteransprüchen sind vorteilhafte Weiterbildungen des Möbelstücks beschrieben.

Das Möbelstück, bei welchem es sich insbesondere um einen Schrank bzw. Schranksystem handelt, umfasst eine erste Seitenwand, eine zweite Seitenwand, eine Rückwand, eine Bodenanordnung und eine Deckelanordnung. Diese Elemente begrenzen dabei einen Aufnahmeraum. Anstelle einer ersten und zweiten Seitenwand könnte auch von einer linken und rechten Seitenwand gesprochen werden. Zwischen der ersten und der zweiten Seitenwand ist eine Öffnung ausgebildet. Weiterhin ist eine Verschlussklappe vorgesehen, die zwischen einer Öffnungsstellung und einer Schließstellung bewegt werden kann. Der Aufnahmeraum des Möbelstücks ist in der Öffnungsstellung über die Öffnung aus zugänglich. In der Schließstellung der Verschlussklappe ist die Öffnung durch die Verschlussklappe verschlossen. Die Verschlussklappe umfasst eine erste und zweite Führungseinrichtung. Es sind weiterhin ein erster und ein zweiter Einhängerahmen vorgesehen. Der erste Einhängerahmen liegt auf einer oberen Stirnseite der ersten Seitenwand auf. Die obere Stirnseite zeigt dabei in Richtung der Deckelanordnung. Der zweite Einhängerahmen liegt auf einer oberen Stirnseite der zweiten Seitenwand auf, die ebenfalls in Richtung der Deckelanordnung zeigt. Die erste Führungseinrichtung ist im Bereich einer ersten Seite der Verschlussklappe angeordnet und steht über die gesamte Bewegungsbahn der Verschlussklappe, also von der Öffnungsstellung bis hin zur Schließstellung, in mechanischem Kontakt mit dem ersten Einhängerahmen. Selbiges gilt auch für die zweite Führungseinrichtung. Diese zweite Führungseinrichtung ist im Bereich einer zweiten Seite der Verschlussklappe angeordnet. Die zweite Seite der Verschlussklappe liegt gegenüber der ersten Seite der Verschlussklappe. Die zweite Führungseinrichtung steht wieder über die gesamte Bewegungsbahn der Verschlussklappe, also von der Öffnungsstellung bis hin zur Schließstellung, in mechanischem Kontakt mit dem zweiten Einhängerahmen. Unter dem Wortlaut "mechanischer Kontakt" ist zu verstehen, dass die Verschlussklappe über die jeweilige erste und zweite Führungseinrichtung während ihrer gesamten Bewegungsbahn an dem jeweiligen ersten bzw. zweiten Einhängerahmen gehalten und/oder an diesem geführt ist.

Es ist besonders vorteilhaft, dass ein Einhängerahmen verwendet wird, welcher sehr einfach auf die obere Stirnseite der jeweiligen ersten bzw. zweiten Seitenwand aufgelegt wird. Die jeweilige erste bzw. zweite Seitenwand selbst muss ansonsten nicht mechanisch vorbereitet werden, um mit einer entsprechenden Verschlussklappe zusammen wirken zu können.

Ein sehr einfaches Nachrüsten eines Schranks ist daher möglich. Es muss lediglich die Verschlussklappe zusammen mit dem ersten bzw. zweiten Einhängerahmen erworben werden. Die Einhängerahmen werden einfach an die jeweilige erste bzw. zweite Seitenwand aufgesetzt bzw. eingehängt und dienen sofort zum Halten bzw. Führen der Verschlussklappe.

Ein derartiges Nachrüsten ist im Stand der Technik nicht möglich. Hier müssen umfangreiche Bearbeitungen der Seitenwände vorgenommen werden. Ein Rückgängigmachen dieser Veränderungen ist im Stand der Technik nicht möglich.

In einer erfindungsgemäßen Ausführung umfasst der erste und/oder zweite Einhängerahmen einen Auflageabschnitt, der auf der oberen Stirnseite der jeweiligen ersten bzw. zweiten Seitenwand aufliegt. Dieser Auflageabschnitt liegt vorzugsweise entlang der überwiegenden Länge der Stirnseite auf dieser auf. Der Auflageabschnitt ist vorzugsweise durchgehend. Der Auflageabschnitt könnte allerdings auch ein oder mehrere Auflagesegmente umfassen, wobei mehrere Auflagesegmente voneinander getrennt sind, so dass der Auflageabschnitt nicht durchgehend, also nicht unterbrechungsfrei verläuft. Der Auflageabschnitt könnte optional die jeweilige Stirnseite auch übergreifen und sich entlang einer Außenseite der der jeweiligen erste bzw. zweiten Seitenwand erstrecken. Der jeweilige erste und/oder zweite Einhängerahmen umfassen in dieser Ausführung erfindungsgemäß außerdem einen Anlageabschnitt. Der Anlageabschnitt erstreckt sich vom jeweiligen Auflageabschnitt in Richtung der Bodenanordnung und endet beabstandet zu dieser Bodenanordnung innerhalb des Aufnahmeraums. Der Anlageabschnitt liegt dabei an einer Innenseite der ersten bzw. zweiten Seitenwand an. Die Seitenwand ist dabei insbesondere frei von entsprechenden Eingriffsöffnungen, in die der Anlagenabschnitt eintaucht. Der erste und/oder zweite Einhängerahmen umfasst in dieser Ausführungsform erfindungsgemäß weiterhin eine Eingriffseinrichtung, die an dem Anlageabschnitt im Bereich der Öffnung angeordnet ist. Insbesondere ist diese Eingriffseinrichtung weniger als 5 cm, 4 cm, 3 cm oder weniger als 2 cm von der Öffnung entfernt angeordnet. Die Eingriffseinrichtung kann sich in den Aufnahmeraum hinein erstrecken. Ein Winkel zwischen der Eingriffseinrichtung und dem Anlageabschnitt beträgt vorzugsweise 90°. Abweichungen hiervon sind zulässig. Diese sollten allerdings vorzugsweise weniger als 20°, 15°, 10° oder weniger als 5° betragen. Die Eingriffseinrichtung ist dann dazu ausgebildet, in die erste bzw. zweite Führungseinrichtung der Verschlussklappe einzugreifen. Dadurch wird der mechanische Kontakt (z.B. ein Halten und/oder ein Führen) hergestellt.

Bei der Eingriffseinrichtung handelt es sich vorzugsweise um einen zylinderförmigen Vorsprung oder einen Zapfen. Ein Zapfen kann einen von einer runden Querschnittsform (zylinderförmiger Vorsprung) abweichende Querschnittsform aufweisen. Hierunter ist auch ein Eingriffsbolzen zu verstehen.

In einer weiteren Ausführungsform umfassen der erste und/oder zweite Einhängerahmen einen Auflagesteg. Dieser Auflagesteg ist an dem jeweiligen Anlageabschnitt angeformt (vorzugsweise einteilig) und erstreckt sich in Richtung des Aufnahmeraums hinein. Der Auflagesteg bildet hin zum Anlageabschnitt einen Winkel von ungefähr 90°. Abweichungen hiervon sind möglich (vorzugsweise weniger als 20°, 15°, 10°, 5°). Der Auflagesteg erstreckt sich vorzugsweise um weniger als 5 cm, 4 cm, 3 cm oder um weniger als 2 cm in den Aufnahmeraum hinein. Vorzugsweise erstreckt er sich weiter als 0,5 cm oder 1 cm in den Aufnahmeraum hinein. Der Auflagesteg ist dazu ausgebildet, die Verschlussklappe in der Öffnungsstellung im Bereich der ersten bzw. zweiten Seite zu halten.

Der Auflagesteg verläuft vorzugsweise in einer Ebene, die parallel zur Bodenanordnung ist. Der Auflagesteg könnte auch geneigt sein. Vorzugsweise wäre er bzgl. seinem Verlauf hin zur Rückwand in Richtung der Bodenanordnung hingeneigt. Der Auflagesteg ist vorzugsweise unterbrechungsfrei ausgeführt. Er könnte allerdings auch Unterbrechungen aufweisen. Die Dicke des Auflagestegs ist vorzugsweise konstant. Sie könnte sich allerdings auch über seine Länge hin ändern.

In einer weiteren Ausführungsform ist der Auflagesteg des ersten und/oder zweiten Einhängerahmens weiter von der Deckelanordnung beabstandet als die Eingriffseinrichtung. Auf dem Auflagesteg liegt daher die Verschlussklappe auf. Die Verschlussklappe könnte direkt mit ihrer Innenseite auf dem Auflagesteg aufliegen. Sie könnte allerdings auch mit ihrer ersten bzw. zweiten Führungseinrichtung auf dem Auflagesteg des ersten bzw. zweiten Einhängerahmens aufliegen.

In einem weiteren Ausführungsbeispiel ist der jeweilige Auflagesteg des ersten bzw. zweiten Einhängerahmens weiter von der Öffnung des Möbelstücks beabstandet angeordnet als die Eingriffseinrichtung des ersten bzw. zweiten Einhängerahmens. Dadurch kann die Verschlussklappe besonders leicht geschlossen werden, weil sie in der Drehbewegung (von der Öffnungsstellung in die Schließstellung und zurück) nicht an dem Auflagesteg hängen bleibt.

In einem anderen Ausführungsbeispiel umfasst der jeweilige Auflagesteg des ersten bzw. zweiten Einhängerahmens einen Anschlagabschnitt. Dieser Anschlagabschnitt ist an dem Ende des jeweiligen Auflagestegs angeordnet, der näher in Richtung der Rückwand zeigt. Der Anschlagabschnitt verläuft vom jeweiligen Auflagesteg in Richtung der Deckelanordnung (und endet vorzugsweise beabstandet von der Deckelanordnung). Der Anschlagabschnitt verläuft weiter vorzugsweise in einem Winkel von 90° hin zum Auflagesteg. Abweichungen hiervon sind möglich (vorzugsweise weniger als 20°, 15°, 10°, 5°). Dieser Anschlagabschnitt dient zum Positionieren des ersten bzw. zweiten Einhängerahmens in dem Möbelstück. Sobald der erste bzw. zweite Einhängerahmen richtig positioniert ist liegt der Anschlagabschnitt an einer Innenseite der Rückwand an.

In einem weiteren Ausführungsbeispiel erstrecht sich der jeweilige Auflagesteg des ersten bzw. zweiten Einhängerahmens über mehr als 50%, 60% oder über mehr als 70%, aber vorzugsweise über weniger als 95%, 90%, 85% oder über weniger als 80% der Länge des ersten bzw. zweiten Einhängerahmens. Dadurch ist sichergestellt, dass die Verschlussklappe stabil gehalten wird, aber gleichzeitig kein Blockieren der Schließbewegung bzw. Öffnungsbewegung durch den jeweiligen Auflagesteg stattfindet.

Damit der erste bzw. zweite Einhängerahmen möglichst stabil an der ersten bzw. zweiten Seitenwand gehalten werden, umfassen der erste bzw. der zweite Einhängerahmen vorzugsweise noch einen vorderen Kontaktierungsabschnitt. Der vordere Kontaktierungsabschnitt umgreift die vordere Stirnseite der ersten bzw. zweiten Seitenwand und liegt an dieser vorderen Stirnseite an. Ergänzend oder alternativ dazu umfassen der erste bzw. zweite Einhängerahmen einen hinteren Kontaktierungsabschnitt. Dieser hintere Kontaktierungsabschnitt liegt über eine Teillänge der linken bzw. rechten Stirnseite der Rückwand an eben jener linken bzw. rechten Stirnseite an. Der jeweilige hintere Kontaktierungsabschnitt verläuft vertikal (nach unten) also in Richtung der Bodenanordnung. Dadurch wird sichergestellt, dass der erste bzw. zweite Einhängerahmen in Position gehalten werden.

In einem weiteren Ausführungsbeispiel wird eine zusätzliche Befestigungslösung des ersten und des zweiten Abstützrahmens beschrieben. So wird vorgeschlagen, dass zumindest eine Abstützstange (vorzugsweise zwei Abstützstangen) vorgesehen sind. Die zumindest eine Abstützstange ist an dem ersten und an dem zweiten Anhängerahmen befestigt, so dass diese Einhängerahmen sich gegenseitig abstützen und nicht in den Aufnahmeraum fallen können. Bevorzugt ist die zumindest eine Abstützstange an dem Anlageabschnitt des ersten Einhängerahmens und an dem Anlageabschnitt des zweiten Einhängerahmens angeordnet. Dadurch werden beide Anlageabschnitte in Richtung der Innenseite der jeweiligen ersten bzw. zweiten Seitenwand gedrückt. Die zumindest eine Abstützstange verläuft zwischen der Deckelanordnung und der Verschlussklappe, wenn sich die Verschlussklappe in der Öffnungsstellung befindet.

In einem weiteren Ausführungsbeispiel wird die Befestigung der Abstützstange genauer erläutert. Der Anlageabschnitt des ersten bzw. zweiten Einhängerahmens umfasst eine Haltevorrichtung. Die Haltevorrichtung umfasst eine zumindest Abschnittsweise umlaufende Wandung, die sich in Richtung des Aufnahmeraums erstreckt und die einen Halteraum umgrenzt. Dieser Halteraum ist zumindest in Richtung des jeweils gegenüberliegenden Einhängerahmens geöffnet, so dass ein erstes bzw. zweites Ende der Abstützstange in diesem Halteraum angeordnet und durch die umlaufende Wandung gehalten ist. Die umlaufende Wandung kann geschlitzt ausgeführt sein, so dass die einzelnen Wandsegmente federnde bzw. elastische Eigenschaften umfassen. Sie kann weiterhin in eine weitere Richtung (vorzugsweise senkrecht zur Längsachse der Abstützstange) geöffnet sein, wobei die Abstützstange über diese weitere Öffnung entnommen werden kann. Ein Winkel zwischen der Haltevorrichtung und dem Anlageabschnitt beträgt vorzugsweise 90°. Die Abstützstange besteht vorzugsweise aus Kunststoff. Sie könnte auch aus einem Metall bestehen. Sie hat weiterhin vorzugsweise einen runden Querschnitt. Abweichende Querschnittsformen (z.B. dreieckig, viereckig, n-eckig, oval, usw.) sind möglich.

In einem weiteren Ausführungsbeispiel sind der erste bzw. zweite Einhängerahmen einteilig aufgebaut. Der erste bzw. zweite Einhängerahmen umfassen oder bestehen vorzugsweise aus Kunststoff. Sie können zum Beispiel in einem Kunststoffspritzverfahren hergestellt werden.

In einem weiteren Ausführungsbeispiel könnten der erste und der zweite Abstützrahmen auch zusammen einteilig ausgebildet sein. In diesem Fall könnten der erste und der zweite Abstützrahmen über einen oder mehrere Verbindungsstege miteinander verbunden sein. Der eine oder die mehreren Verbindungsstege würden dann die Aufgabe der zumindest einen Abstützstange übernehmen. Die Verbindungsstege würden vorzugsweise direkt unterhalb der Deckelanordnung verlaufen, bzw. an dieser anliegen.

In einem weiteren Ausführungsbeispiel sind der erste bzw. zweite Einhängerahmen schraubenfrei und/oder klebefrei und/oder pressfrei an der ersten bzw. zweiten Seitenwand montiert, ergänzend und alternativ dazu ist es möglich, dass der erste bzw. zweite Einhängerahmen ohne Spuren zu hinterlassen von der ersten bzw. zweiten Seitenwand wieder entfernbar ist, weil keine Bearbeitung der jeweiligen ersten bzw. zweiten Seitenwand notwendig ist.

Aus diesem Grund ist die erste bzw. zweite Seitenwand insbesondere frei von einer Nut zum Führen der Verschlussklappe bzw. zum Befestigen des ersten bzw. zweiten Seitenrahmens.

In einer erfindungsgemäßen Ausführung umfasst die erste bzw. zweite Führungseinrichtung eine Führungsnut. Diese Führungsnut ist in der Öffnungsstellung der Verschlussklappe in Richtung der ersten bzw. zweiten Seitenwand geöffnet und dazu ausgebildet, die Eingriffseinrichtung des ersten bzw. zweiten Einhängerahmens aufzunehmen.

In einem weiteren Ausführungsbeispiel ist die Führungsnut der ersten bzw. zweiten Führungseinrichtung in einer ersten bzw. zweiten (seitlichen) Stirnseite der Verschlussklappe angeordnet. Diese Nut kann durch einen Fräsprozess geschaffen werden. Es könnte auch ein entsprechender Metallbeschlag, welcher die Nut umfasst, in die Stirnseite eingepresst werden. Vor dem Einpressen sollte allerdings vorzugsweise eine entsprechende Ausnehmung geschaffen werden. Ein solcher Beschlag, der insbesondere aus Metall besteht oder Metall umfasst, könnte auch eingeklebt werden. Der Beschlag könnte auch aus Kunststoff bestehen. Alternativ dazu könnte die Führungsnut der ersten bzw. zweiten Führungseinrichtung in einer separaten ersten bzw. zweiten Gehäuseanordnung angeordnet sein. Diese erste bzw. zweite Gehäuseanordnung ist dann an einer Innenseite der Verschlussklappe (im Bereich ihrer linken bzw. rechten Seite) befestigt. Eine solche Befestigung kann z.B. durch eine Klebeverbindung oder eine Schraubverbindung erfolgen. Auch eine Clipverbindung wäre möglich.

Ein weiteres Ausführungsbeispiel erläutert, dass die Führungsnut der ersten bzw. zweiten Führungseinrichtung ausschließlich entlang einer Geraden verläuft. Kurvenförmige Verläufe sollten vermieden werden. Ein solcher geradliniger Verlauf gilt insbesondere für die Abschnitte der Führungsnut, in denen sich die Eingriffseinrichtung des ersten bzw. zweiten Einhängerahmens während einer Bewegung der Verschlussklappe von der Öffnungsstellung in die Schließstellung und zurückbewegt befindet.

In einem weiteren Ausführungsbeispiel umfasst die Führungsnut der ersten bzw. zweiten Führungseinrichtung zwei geschlossene Enden. In der Schließstellung der Verschlussklappe ist die Führungsnut der ersten bzw. zweiten Führungseinrichtung in Richtung der Deckelanordnung bzw. der Bodenanordnung verschlossen. Dadurch wird verhindert, dass die Eingriffseinrichtung des ersten bzw. zweiten Einhängerahmens außer Eingriff mit der jeweiligen ersten bzw. zweiten Führungseinrichtung gelangt.

Ein weiteres Ausführungsbeispiel erläutert, dass die erste bzw. zweite Führungseinrichtung eine Einführöffnung aufweist, über die die jeweilige Führungsnut zugänglich ist. Die Einführöffnung ist vorzugsweise um 90° zur (regulären) Öffnung der Führungsnut, über die die Eingriffseinrichtung in die Nut eingreift, angeordnet. Diese zusätzliche Einführöffnung ist in der Öffnungsstellung der Verschlussklappe oder kurz vor Erreichen der Öffnungsstellung der Verschlussklappe in Richtung der Bodenanordnung gerichtet. Die Eingriffseinrichtung des ersten bzw. zweiten Einhängerahmens ist über diese Einführöffnung in die jeweilige Führungsnut einführbar.

Grundsätzlich wäre es möglich, dass die Eingriffseinrichtung an ihrem freien Ende einen verbreiterten Abschnitt aufweist, und dass die jeweilige Führungsnut über ihre Länge eine derartige Öffnungsbreite aufweist, dass der verbreiterte Abschnitt der Eingriffseinrichtung nicht entnommen werden kann. Dieser könnte lediglich im Bereich der Einführöffnung aus der Führungsnut entnommen werden.

Ein weiteres Ausführungsbeispiel erläutert, dass die Einführöffnung der ersten Führungseinrichtung und die Einführöffnung der zweiten Führungseinrichtung in der Öffnungsstellung der Verschlussklappe unterschiedlich weit von der Rückwand beabstandet angeordnet sind. Dadurch wird verhindert, dass die Verschlussklappe versehentlich vollständig entfernt wird. Denn es müssten die jeweiligen Eingriffseinrichtungen des ersten bzw. zweiten Einhängerahmens zu verschiedenen Zeitpunkten während der Öffnungsbewegung jeweils aus ihrer jeweiligen Führungsnut herausspringen.

Die Einführöffnung der ersten bzw. zweiten Führungseinrichtung befindet sich vorzugsweise an dem Ende der jeweiligen Führungsnut, an welchem die Eingriffseinrichtung bei einer fast vollständig (aber vorzugsweise nicht vollständig) geöffneten Verschlussklappe angeordnet ist. Dadurch wird verhindert, dass die Eingriffseinrichtung beim Schließvorgang, also wenn die Verschlussklappe gedreht wird, versehentlich aus der ersten bzw. zweiten Führungseinrichtung (und damit der jeweiligen Führungsnut) herausspringt.

Eine bevorzugte Ausführungsform beschreibt noch den Einsatz eines ersten und/oder zweiten Türstoppers. Der erste Türstopper ist im Bereich der ersten Seitenwand und der Bodenanordnung und der zweite Türstopper im Bereich der zweiten Seitenwand und der Bodenanordnung angeordnet. Insbesondere sind der erste bzw. zweite Türstopper jeweils im Übergang ihrer jeweiligen Seitenwand und der Bodenanordnung angeordnet. Der erste bzw. zweite Türstopper umfassen einen Anschlagabschnitt mit einer Klappenanschlagfläche. Diese Klappenanschlagfläche ist im Bereich der Öffnung des Möbelstücks angeordnet (vorzugsweise weniger als 5 cm, 4 cm, 3 cm, 2 cm, 1 cm aber vorzugsweise mehr als 0,5 cm von der Öffnung entfernt). Die Verschlussklappe ist in der Schließstellung in Kontakt mit der Klappenanschlagfläche des ersten bzw. zweiten Türstoppers bringbar. Dadurch wird verhindert, dass sich die Verschlussklappe weiter in den Aufnahmeraum hineindreht und in der Schließstellung einen Winkel zur Bodenanordnung von ca. 90° annimmt.

Ein weiteres Ausführungsbeispiel erläutert, dass der erste bzw. zweite Türstopper eine Aufliegefläche umfassen. Die Aufliegefläche ist zwischen der ersten bzw. zweiten Seitenwand und der Bodenanordnung eingebracht. Dies bedeutet, dass die erste bzw. zweite Seitenwand auf dieser Aufliegefläche aufliegt. Der erste bzw. zweite Türstopper umfassen noch einen Anlageabschnitt. Der Anlageabschnitt erstreckt sich von der Aufliegefläche ausgehend in Richtung der Deckelanordnung und endet beabstandet zu dieser. Der Anlageabschnitt des ersten bzw. zweiten Türstoppers liegt innerhalb des Aufnahmeraums an einer Innenseite der ersten bzw. zweiten Seitenwand an.

Der Anschlagabschnitt des ersten bzw. zweiten Türstoppers ist an dem Anlageabschnitt im Bereich der Öffnung angeordnet und erstreckt sich in Richtung des Aufnahmeraums. Der Anschlagabschnitt bildet zum Anlageabschnitt vorzugsweise einen Winkel von 90°.

Um sicherzustellen, dass der erste bzw. zweite Türstopper lageunveränderlich im Bereich ihrer jeweiligen ersten bzw. zweiten Seitenwand und der Bodenanordnung in Position gehalten werden, umfassen der erste bzw. zweite Türstopper vorzugsweise einen vorderen Kontaktierungsabschnitt. Der vordere Kontaktierungsabschnitt umgreift die vordere Stirnseite der ersten bzw. zweiten Seitenwand und liegt über eine Teillänge an der vorderen Stirnseite an. Ergänzend oder alternativ umfassen der erste bzw. zweite Türstopper einen hinteren Kontaktierungsabschnitt. Der hintere Kontaktierungsabschnitt verläuft vorzugsweise vertikal (von der Bodenanordnung in Richtung der Deckelanordnung). Der hintere Kontaktierungsabschnitt liegt über eine Teillänge der linken bzw. rechten Stirnseite der Rückwand an eben dieser linken bzw. rechten Stirnseite an.

In einem weiteren Ausführungsbeispiel sind der erste bzw. zweite Türstopper einteilig aufgebaut. Der erste bzw. zweite Türstopper umfassen oder bestehen vorzugsweise aus Kunststoff. Sie können zum Beispiel in einem Kunststoffspritzverfahren hergestellt werden.

In einem weiteren Ausführungsbeispiel könnten der erste und der zweite Türstopper auch zusammen einteilig ausgebildet sein. In diesem Fall könnten der erste und der zweite Türstopper über einen oder mehrere Verbindungsstege miteinander verbunden sein. Dadurch könnten diese sich noch gegenseitig abstützen. Die Verbindungsstege würden vorzugsweise auf der Bodenanordnung aufliegen, wobei z.B. noch ein Fachboden darüber angeordnet sein könnte.

Ein weiteres Ausführungsbeispiel beschreibt, dass die Verschlussklappe eine Schlosseinrichtung aufweist. Die Schlosseinrichtung kann einen Schließzustand oder einen Offenzustand einnehmen. In dem Schließzustand kann die Verschlussklappe in der Schließstellung nicht geöffnet werden. Die Schlosseinrichtung kann ein Schloss umfassen, welches mit einem Schlüssel geöffnet werden kann. Auch ein Zahlenschloss oder ein Funkschloss (z.B. RFID) können eingesetzt werden.

Ein weiteres Ausführungsbeispiel beschreibt, dass die Schlosseinrichtung eine Verschlussstangenanordnung umfasst. Die Verschlussstangenanordnung ist in dem Schließzustand in Eingriff mit einer Schlossanschlagfläche des ersten und/oder zweiten Türstoppers bringbar. Die Schlossanschlagfläche des ersten und/oder zweiten Türstoppers zeigt dabei in Richtung der Rückwand, so dass ein Öffnen der Verschlussklappe (Drehen der Verschlussklappe) nicht möglich ist, weil die Verschlussstangenanordnung dann auf die Schlossanschlagfläche trifft. Es wäre auch möglich, dass die Schlossanschlagfläche durch eine Öffnung in dem Anlageabschnitt des ersten bzw. zweiten Türstoppers gebildet ist. Diese Öffnung wäre insbesondere in einen entsprechenden Vorsprung eingebracht.

Diese Schlossanschlagfläche des ersten bzw. zweiten Türstoppers kann dabei durch den Anschlagabschnitt des ersten bzw. zweiten Türstoppers gebildet sein, der ebenfalls die Klappenanschlagfläche aufweist. Die Schlossanschlagfläche kann allerdings auch durch einen weiteren Anschlagabschnitt gebildet, sein, welcher näher an der Rückwand angeordnet ist als der Anschlagabschnitt mit der Klappenanschlagfläche.

In dem Schließzustand lässt sich vorzugsweise weder die Rückwand noch die linke und rechte Seitenwand oder die Verschlussklappe entfernen. Dies liegt insbesondere daran, dass sich alle Elemente in diesem Zustand gegenseitig blockieren, wenn es um das Entfernen geht. So können die erste und zweite Seitenwand und die Rückwand insbesondere nur dadurch entfernt werden, dass sie in den Aufnahmeraum hineingedrückt, bzw. geklappt bzw. gekippt werden. Das Hineinklappen bzw. Hineindrücken bzw. Hineinkippen der Rückwand wird allerdings durch den ersten und zweiten Einhängerahmen und optional durch den ersten und zweiten Türstopper verhindert. Das Hineinklappen bzw. Hineindrücken bzw. Hineinkippen der ersten und zweiten Seitenwand wird insbesondere durch die zumindest eine Abstützstange verhindert. Die erste und zweite Führungseinrichtung der Verschlussklappe kann nur in einer bestimmten Stellung von der Eingriffseinrichtung des jeweiligen ersten bzw. zweiten Einhängerahmens befreit werden. Diese Stellung wird in dem Schließzustand gerade eben nicht erreicht, zumal insbesondere die Verschlussstangenanordnung einem solchen Entfernen noch zusätzlich entgegenwirkt.

In einem weiteren Ausführungsbeispiel umfasst das Möbelstück noch eine erste vordere und eine erste hintere vertikal verlaufende Säule und eine zweite vordere und eine zweite hintere vertikal verlaufende Säule. Die erste Seitenwand ist dann zwischen der ersten vorderen und der ersten hinteren Säule angeordnet. Die zweite Seitenwand ist zwischen der zweiten vorderen und der zweiten hinteren Säule angeordnet. Die Rückwand ist zwischen der ersten hinteren und der zweiten hinteren Säule angeordnet. Die Öffnung befindet sich dann zwischen der ersten und zweiten vorderen Säule. Bevorzugt umfassen die Säulen einen viereckigen Querschnitt. Die erste vordere und die erste hintere vertikal verlaufende Säule ist vorzugsweise derart ausgerichtet, dass die Seitenflächen der jeweiligen vertikal verlaufenden Säule um 45° gegenüber den Seitenflächen (Außenseite, Innenseite) der ersten Seitenwand und der Rückwand ausgerichtet sind. Selbiges gilt auch für die zweite vordere und die zweite hintere vertikal verlaufende Säule. Diese sind vorzugsweise ebenfalls derart ausgerichtet, dass die Seitenflächen der zweiten vorderen und der zweiten hinteren vertikal verlaufenden Säule um 45° gegenüber den Seitenflächen (Innenseite, Außenseite) der zweiten Seitenwand und der Rückwand ausgerichtet sind.

Grundsätzlich könnten auch Säulen vorgesehen sein, die eine vollkommen andere Ausrichtung und Querschnittsform aufweisen.

Ein weiteres Ausführungsbeispiel beschreibt in diesem Fall die Befestigung der Rückwand. Die Rückwand kann schraubenlos und klebefrei befestigt werden. So umfasst die Rückwand in diesem Fall an jeder Ecke (vier Ecken) einen Aufnahmeschlitz, der sich von der jeweiligen Ecke ausgehend in die beiden angrenzenden Stirnseiten erstreckt. In jeder Ecke ist ein Haltelement angeordnet (eingesteckt), welches vorzugsweise einteilig ausgebildet ist. Das Halteelement umfasst zwei von der Stirnseite vorstehende, also wegstehende Halteflächen. Die Halteflächen von jedem Halteelement verlaufen parallel aber in verschiedenen Ebenen zueinander. Ein erstes Halteelement liegt mit seiner ersten Haltefläche an der Seitenfläche der ersten hinteren Säule an, die in Richtung des Aufnahmeraums zeigt (weil um 45° gedreht). Das erste Halteelement liegt mit seiner zweiten Haltefläche an einer Außenseite der Deckelanordnung an. Dagegen liegt das zweite Halteelement mit seiner ersten Haltefläche an der Seitenfläche der ersten hinteren Säule an, die in Richtung des Aufnahmeraums zeigt. Das zweite Halteelement liegt mit seiner zweiten Haltefläche an einer Außenseite der Bodenanordnung an. Das dritte Halteelement liegt dagegen mit seiner ersten Haltefläche an der Seitenfläche der zweiten hinteren Säule an, die in Richtung des Aufnahmeraums zeigt. Das dritte Halteelement liegt mit seiner zweiten Haltefläche an einer Außenseite der Deckelanordnung an. Das vierte Halteelement liegt mit seiner ersten Haltefläche an der Seitenfläche der zweiten hinteren Säule an, die in Richtung des Aufnahmeraums zeigt. Das vierte Halteelement liegt mit seiner zweiten Haltefläche an einer Außenseite der Bodenanordnung an. Die Außenseiten sind von außerhalb des Möbelstücks sichtbar. Dadurch kann die Rückwand sehr leicht eingesetzt werden. Sie wird schräg in den Aufnahmeraum des Möbelstücks eingeführt, so dass das zweite und das vierte Halteelement in Position gelangen, um dann gerade ausgerichtet zu werden. Danach gelangen auch das erste und das dritte Halteelement in Eingriff mit der jeweiligen Säule und der Seitenfläche der Deckelanordnung. Die Halteelemente sorgen dafür, dass sich die Rückwand selbst zentriert. Entsprechende Halteelemente könnten auch in den Ecken der jeweiligen ersten und zweiten Seitenwand eingebracht werden. Die Halteelemente der ersten Seitenwand kommen dann mit der Deckelanordnung, der Bodenanordnung und der ersten vorderen und der ersten hinteren Säule in Kontakt. Die Halteelemente der zweiten Seitenwand kommen dann mit der Deckelanordnung, der Bodenanordnung und der zweiten vorderen und der zweiten hinteren Säule in Kontakt. Der jeweilige erste bzw. zweite Einhängerahmen überdeckt in diesem Fall den Eckbereich der ersten bzw. zweiten Seitenwand nicht.

Eine Deckelanordnung umfasst vorzugsweise sämtliche Gebilde oberhalb der jeweiligen Seitenwand bzw. Rückwand. Es kann sich um eine Holzeinlage handeln, die beispielsweise noch von einer Halteeinrichtung, z.B. aus Metall, umgeben ist. Selbiges kann auch für die Bodenanordnung gelten. Die Deckelanordnung und die Bodenanordnung müssen nicht einteilig ausgebildet sein, können es aber. Sowohl die Bodenanordnung als auch die Deckelanordnung können auch aus einer einzigen (Holz-)Platte bestehen. Die Bodenanordnung kann neben einem Sockel auch einen entsprechenden Fachboden umfassen.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnungen zeigen im Einzelnen:
- Figuren 1, 2:: das erfindungsgemäße Möbelstück in Form eines Schranks mit einer geschlossenen und geöffneten Verschlussklappe;
- Figuren 3A, 3B:: verschiedene Ansichten des erfindungsgemäßen Möbelstücks mit einer abgenommenen Deckelanordnung;
- Figuren 4A, 4B, 4C:: verschiedene Ansichten eines Einhängerahmens;
- Figur 5:: eine Draufsicht auf eine Innenseite der Verschlussklappe;
- Figuren 6A, 6B:: verschiedene Ausführungsbeispiele einer Führungseinrichtung der Verschlussklappe;
- Figuren 7A, 7B, 7C, 7D:: verschiedene Zustände der Verschlussklappe, zwischen einer Öffnungsstellung und einer Schließstellung; und
- Figuren 8A, 8B:: verschiedene Ausführungsbeispiele eines Türstoppers.

Die Figuren 1 und 2 zeigen das erfindungsgemäße Möbelstück 1. In dem Ausführungsbeispiel handelt es sich um einen freistehenden Schrank. Bei dem Möbelstück 1 könnte es sich allerdings auch um einen Teil eines Regalsystems handeln. Hierzu zählt zum Beispiel ein entsprechendes Regalfach. Das Möbelstück 1 umfasst eine erste Seitenwand 2 und eine zweite Seitenwand 3, so wie eine Rückwand 4, eine Bodenanordnung 5 und eine Deckelanordnung 6. In den Zeichnungsfiguren ist die Bodenanordnung 5 ohne einen entsprechenden Fachboden gezeigt. Diese begrenzen einen Aufnahmeraum 8. Zwischen der ersten und der zweiten Seitenwand 2, 3 ist eine Öffnung 7 vorgesehen, über die der Aufnahmeraum 8 aus zugänglich ist. Es ist weiterhin eine Verschlussklappe 10 vorgesehen, die zwischen einer Öffnungsstellung (Figur 2), in welcher der Aufnahmeraum 8 von außerhalb des Möbelstücks 1 zugänglich ist und einer Schließstellung (Figur 1), in welcher die Öffnung 7 durch die Verschlussklappe 10 verschlossen ist, hin und her bewegbar ist.

In den Figuren 3A und 3B sind weitere Ansichten des Möbelstücks 1 mit der abgenommenen Deckelanordnung 6 dargestellt. Zu erkennen sind hier ein erster Einhängerahmen 20 und ein zweiter Einhängerahmen 21.

Der Wortlaut "erster" kann mit Draufsicht auf die Öffnung 7 auch als "linker" verstanden werden. Der Wortlaut "zweiter" kann mit Draufsicht auf die Öffnung 7 auch als "rechter" verstanden werden. Der erste Einhängerahmen 20 liegt auf einer oberen Stirnseite 2a der ersten Seitenwand 2 auf. Diese obere Stirnseite 2a erstreckt sich in Richtung der Deckelanordnung 6. Der zweite Einhängerahmen 21 liegt dagegen auf einer oberen Stirnseite 3a der zweiten Seitenwand 3 auf, die ebenfalls in Richtung der Deckelanordnung 6 zeigt.

Um die Verschlussklappe 10 öffnen und schließen zu können, umfasst diese eine erste Führungseinrichtung 11 (siehe z.B. Figur 5), die im Bereich einer ersten Seite der Verschlussklappe 10 angeordnet ist und über die gesamte Bewegungsbahn der Verschlussklappe 10 in mechanischen Kontakt mit dem ersten Einhängerahmen 20 steht. Weiterhin gibt es eine zweite Führungseinrichtung 12, die im Bereich einer zweiten Seite der Verschlussklappe 10 angeordnet ist und über die gesamte Bewegungsbahn der Verschlussklappe 10 in mechanischem Kontakt mit dem zweiten Einhängerahmen 21 steht. Die Führungseinrichtungen 11 und 12 sind insbesondere in Figur 5 dargestellt. Die Figuren 6A und 6B zeigen weitere Ausführungsformen der ersten bzw. zweiten Führungseinrichtung 11, 12.

Die Figuren 4A, 4B und 4C beschreiben den Aufbau des ersten bzw. zweiten Einhängerahmens 20, 21. In den Figuren ist der zweite (rechte) Einhängerahmen 21 dargestellt. Der erste Einhängerahmen 20 umfasst einen entsprechenden gespiegelten Aufbau. Die Bezugszeichen für die einzelnen Teile des zweiten Einhängerahmens 21 sind identisch zu denen des ersten Einhängerahmens 20. Daher werden die selben Bezugszeichen verwendet.

Der erste bzw. zweite Einhängerahmen 20, 21 umfassen einen Auflageabschnitt 22, der auf der jeweiligen oberen Stirnseite 2a, 3a der ersten bzw. zweiten Seitenwand 2, 3 aufliegt. Es gibt weiterhin einen Anlageabschnitt 23, der sich vom Auflageabschnitt 22 ausgehend in Richtung der Bodenanordnung 5 erstreckt (z.B. für vorzugsweise weniger als 8 cm, 7 cm, 6 cm, 5 cm oder weniger als 4 cm) und beabstandet zu dieser endet. Der Anlageabschnitt 23 verläuft an einer Innenseite 2b bzw. 3b der ersten bzw. zweiten Seitenwand 2, 3. Weiterhin ist eine Eingriffseinrichtung 24 vorgesehen, die an dem Anlageabschnitt 23 im Bereich der Öffnung 7 angeordnet ist und sich in Richtung des Aufnahmeraums 8 erstreckt. Diese Eingriffseinrichtung 24 ist dazu ausgebildet, in die jeweilige erste bzw. zweite Führungseinrichtung 11, 12 der Verschlussklappe 10 einzugreifen.

Die Eingriffseinrichtung 24 des ersten bzw. zweiten Einhängerahmens 20, 21 ist beispielsweise stiftförmig. Es kann sich hierbei zum Beispiel um einen zylinderförmigen Vorsprung bzw. um einen Zapfen handeln. Das freie Ende dieser Eingriffseinrichtung 24 kann gegenüber einem Zwischenstück verbreitert sein. Vorzugsweise verbreitert sich die Eingriffseinrichtung 24 auch in Richtung des Anlageabschnitts 23. Dadurch wird die Robustheit der Eingriffseinrichtung 24 erhöht und es erfolgt ein optimaler Kraftabtrag.

Der erste bzw. zweite Einhängerahmen 20, 21 umfassen noch einen Auflagesteg 25, der an dem Anlageabschnitt 23 (insbesondere einteilig) angeformt ist und sich in Richtung des Aufnahmeraums 8 erstreckt. Der Auflagesteg 25 ist vorzugsweise an dem Bereich des erste bzw. zweite Einhängerahmen 20, 21 angeordnet, der am nächsten zur Bodenanordnung 5 angeordnet ist. Der Auflagesteg 25 ist dazu ausgebildet, die Verschlussklappe 10 in der Öffnungsstellung im Bereich ihrer ersten bzw. zweiten Seite zu halten. Auch die Führung wird hierdurch erleichtert.

Der Auflagesteg 25 ist weiter von der Deckelanordnung 6 beabstandet als die Eingriffseinrichtung 24. Die Eingriffseinrichtung 24 kann an einem Ende des Auflagestegs 25, welches insbesondere im Bereich der Öffnung 7 angeordnet ist, angebracht sein.

Die Eingriffseinrichtung 24 steht vorzugsweise gleichweit in den Aufnahmeraum 8 hervor wie der Auflagesteg 25. Die Eingriffseinrichtung 24 könnte auch weiter oder weniger weiter in den Aufnahmeraum 8 hervorstehen als der Auflagesteg 25.

Der Auflagesteg 25 des ersten bzw. zweiten Einhängerahmens 20, 21 umfasst vorzugsweise einen Anschlagabschnitt 26. Dieser Anschlagabschnitt 26 erstreckt sich vom Auflagesteg 25 in Richtung der Deckelanordnung 6 bzw. des Auflageabschnitts 22. Die Verschlussklappe 10 könnte in der Öffnungsstellung vorzugsweise in Kontakt mit diesem Anschlagabschnitt 26 bringbar sein. Vorzugsweise ist die Verschlussklappe 10 allerdings nicht in Kontakt mit diesem Anschlagabschnitt 26 bringbar. Der Anschlagabschnitt 26 dient vielmehr zur Positionierung des ersten bzw. zweiten Einhängerahmens 20, 21 im Schrank. So liegt der Anschlagabschnitt 26 an einer Innenseite der Rückwand 4 an und dient als Anschlag für den ersten bzw. zweiten Einhängerahmen 20, 21 bei der Positionierung an der jeweiligen ersten bzw. zweiten Seitenwand 2, 3.

Der erste bzw. zweite Einhängerahmen 20, 21 umfassen einen vorderen Kontaktierungsabschnitt 27. Der vordere Kontaktierungsabschnitt 27 ist über eine Teillänge einer vorderen Stirnseite 2c, 3c der ersten bzw. zweiten Seitenwand in Kontakt mit dieser bringbar bzw. liegt an dieser an. Der vordere Kontaktierungsabschnitt 27 kann sich zusätzlich noch an der ersten bzw. zweiten vorderen vertikalen Säule 60 abstützen.

Der erste bzw. zweite Einhängerahmen 20, 21 umfasst weiterhin einen hinteren Kontaktierungsabschnitt 35 (siehe Figur 4b) welcher über eine Teillänge der linken Stirnseite 4a bzw. der rechten Stirnseite 4b der Rückwand 4 an eben jenen dieser Stirnseiten 4a, 4b anliegt.

Um zu verhindern, dass der erste und der zweite Einhängerahmen 20, 21 in den Aufnahmeraum 8 fällt, ist vorzugsweise noch zumindest eine Abstützstange 30, 31 vorgesehen. In Figur 3A sind zwei Abstützstangen 30, 31 vorgesehen, die parallel zueinander verlaufen. Die zumindest eine Abstützstange 30, 31 ist an dem Anlageabschnitt 23 des ersten bzw. zweiten Einhängerahmens 20, 21 angeordnet und erstreckt sich zwischen der Deckelanordnung 6 und der Verschlussklappe 10, wenn diese sich in der Öffnungsstellung befindet.

Der Anlageabschnitt 23 ersten bzw. zweiten Einhängerahmens 20, 21 umfasst zumindest eine Haltevorrichtung 28, 29. In Figur 4A sind zwei Haltevorrichtungen 28, 29 für zwei Abstützstangen 30, 31 dargestellt. Die jeweilige Haltevorrichtung 28, 29 umfasst eine zumindest abschnittsweise umlaufende Wandung. Diese erstreckt sich in Richtung des Aufnahmeraums 8. Sie umgrenzt hierbei einen entsprechenden Halteraum, der zumindest in Richtung des jeweils anderen Einhängerahmens 21, 20 geöffnet ist. Jeweils ein Ende der Abstützstange 30, 31 ist in dem entsprechenden Halteraum angeordnet und gehalten. Der Halteraum kann noch zu einer weiteren Seite hin (insbesondere senkrecht zur Erstreckung der Abstützstange 30, 31) geöffnet sein. Dadurch könnte ein sogenanntes Einclipsen der Abstützstange 30, 31 in die Haltevorrichtung erfolgen.

Im Folgenden werden nochmals mit Bezug auf die Figuren 5, 6A und 6B die erste und zweite Führungseinrichtung 11, 12 beschrieben und deren Interaktion mit der jeweiligen Eingriffseinrichtung 24 des ersten bzw. zweiten Einhängerahmens 20, 21 erläutert. Die erste bzw. zweite Führungseinrichtung 11, 12 umfasst eine Führungsnut 13. Diese Führungsnut 13 ist in der Öffnungsstellung der Verschlussklappe 10 in Richtung der ersten bzw. zweiten Seitenwand 2, 3 geöffnet und dazu ausgebildet, die jeweilige Eingriffseinrichtung 24 des ersten bzw. zweiten Einhängerahmens 20, 21 aufzunehmen.

Figur 6A zeigt, dass die Führungsnut 13 in einer jeweiligen ersten bzw. zweiten Gehäuseanordnung 14, 15 angeordnet ist. Eine solche erste Gehäuseanordnung 14 und zweite Gehäuseanordnung 15 sind in Figur 5 dargestellt. Diese werden vorzugsweise an einer Innenseite 10a der Verschlussklappe 10 befestigt (z.B. verschraubt und/oder verklebt).

In Figur 6B ist dagegen dargestellt, dass die Führungsnut 13 der ersten bzw. zweiten Führungseinrichtung 11, 12 in einer ersten bzw. zweiten Stirnseite 10b, 10c der Verschlussklappe 10 angeordnet, insbesondere in diese eingebracht ist. Diese Führungsnut 13 kann beispielsweise in die jeweilige erste bzw. zweite Stirnseite 10b, 10c eingefräst sein.

Die Gehäuseanordnung 14, 15 erstreckt sich vorzugsweise nicht über die gesamte Höhe der Verschlussklappe 10. Die Gehäuseanordnung 14, 15 hat vorzugsweise eine Breite von vorzugsweise weniger als 6 cm, 5 cm, 4 cm oder weniger als 3 cm und eine Höhe (Dicke) von vorzugsweise weniger als 3 cm, 2 cm und weniger als 1 cm.

Die Führungsnut 13 ist in ihrer Öffnungsweite auf die Eingriffseinrichtung 24 abgestimmt und soll ein hin und her gleiten der Eingriffseinrichtung 24 gewährleisten. Vorzugsweise hat die Führungsnut 13 eine Öffnungsweite von weniger als 1cm, 8mm, 6mm oder weniger als 5mm, aber vorzugsweise von mehr als 2mm.

Die Führungsnut 13 verläuft vorzugsweise in dem Bereich, in dem sich die Eingriffseinrichtung 24 des ersten bzw. zweiten Einhängerahmens 20, 21 während der normalen Bewegung der Verschlussklappe 10 von der Öffnungsstellung in die Schließstellung bewegt, ausschließlich entlang einer Geraden.

Die Enden 16 der Führungsnut 13 der ersten bzw. zweiten Führungseinrichtung 11, 12 sind vorzugsweise geschlossen und dienen als Endanschläge im geöffneten bzw. geschlossenen Zustand der Verschlussklappe 10. Vorzugsweise könnten noch Elemente wie z.B. Schrauben in die Nuten eingesetzt bzw. eingedreht werden, um den Endanschlag und damit die Öffnungsstellung und die Schließstellung einstellen zu können

Bei der installierten Verschlussklappe 10 ist der Abstand zwischen der linken bzw. rechten Stirnseite 10b, 10c der Verschlussklappe 10 hin zum jeweiligen Anlageabschnitt 23 des ersten bzw. zweiten Einhängerahmens 20, 21 kleiner als die Länge der Eingriffseinrichtung 24 des ersten bzw. zweiten Einhängerahmens 20, 21. Dadurch kann die Eingriffseinrichtung 24 nicht stirnseitig von der Verschlussklappe 10 abgezogen werden.

Zur Installation der Verschlussklappe 10 umfasst die erste bzw. zweite Führungseinrichtung 11, 12 eine Einführöffnung 17, über die die Führungsnut 13 zugänglich ist. Die Einführöffnung 17 ist in der Öffnungsstellung der Verschlussklappe 10 oder vor Erreichen dieser Öffnungsstellung (in einer Überwiegend waagrechten Position der Verschlussklappe 10) in Richtung der Bodenanordnung 5 gerichtet. Durch entsprechendes Anheben der Verschlussklappe 10 in der passenden Position kann die Eingriffseinrichtung 24 über die Einführöffnung 17 aus der jeweiligen Führungsnut 13 entfernt werden.

Die Einführöffnung 17 der ersten Führungseinrichtung 11 und die Einführöffnung 17 der zweiten Führungseinrichtung 12 sind vorzugsweise unterschiedlich weit von der oberen bzw. untern Stirnseite der Verschlussklappe 10 entfernt, so dass ein versehentliches Lösen der Eingriffseinrichtung 24 aus beiden Führungsnute 13 nicht gleichzeitig erfolgt.

In den Figuren 7A, 7B, 7C und 7D sind verschiedene Zustände der Verschlussklappe 10 dargestellt.

In Figur 7A befindet sich die Verschlussklappe 10 in der Öffnungsstellung. Die Eingriffseinrichtung 24 schlägt an einem ersten geschlossenen Ende der Führungsnut 13 an. Ein Teil der Verschlussklappe 10 steht aus der Öffnung 7 des Aufnahmeraums heraus. Der größte Teil der Verschlussklappe 10 ist innerhalb des Aufnahmeraums 8 angeordnet. Die Verschlussklappe 10 liegt auf dem Auflagesteg 25 des jeweiligen ersten bzw. zweiten Einhängerahmens 20, 21 auf. In diesem Fall liegt sie mit ihrer entsprechenden Gehäuseanordnung 14, 15 auf diesem Auflagesteg 25 auf.

In Figur 7B wird die Verschlussklappe 10 von der Öffnungsstellung in die Schließstellung bewegt. Noch hat die Verschlussklappe 10 eine überwiegend horizontale Ausrichtung. In der Stellung in Figur 7B könnte die Eingriffseinrichtung 24 über die Einführöffnung 17 aus der Führungsnut 13 herausgenommen werden. Hierzu müsste in dieser Stellung die Verschlussklappe 10 angehoben werden.

Gemäß Figur 7C zeigt eine Ansicht bei einer weiteren Bewegung der Verschlussklappe 10 in Richtung der Schließstellung. Diese kann nur minimal geneigt werden, weil sofort ein Anstoßen an der Deckelanordnung 6 bzw. der ersten oder zweiten Abstützstange 30, 31 bzw. an der jeweiligen Haltevorrichtung 28, 29 erfolgen würde. Dadurch wird ein ungewolltes Herunterklappen der Verschlussklappe 10 vermieden. Erst wenn die Verschlussklappe 10 in die Endposition bewegt wurde (die Eingriffseinrichtung 24 schlägt an einem zweiten geschlossenen Ende der Führungsnut 13 an), kann die Verschlussklappe 10 um insbesondere 90° gedreht werden.

Sobald die Verschlussklappe 10 in die Endposition bewegt wurde und die Eingriffseinrichtung 24 an einem zweiten geschlossenen Ende der Führungsnut 13 anschlägt, kann die Verschlussklappe 10 gedreht werden. In Figur 7D ist eine Stellung der Verschlussklappe 10 gezeigt, in welcher diese weiter in Richtung der Schließstellung gedreht bzw. geneigt wurde.

Um zu verhindern, dass die Verschlussklappe 10 in den Aufnahmeraum 8 hineinschwingt sind vorzugsweise noch ein erster und ein zweiter Türstopper 40, 41 vorgesehen. In den Figuren 8A und 8B ist ein erster (linker) Türstopper 40 beschrieben. Dieser wird im Bereich der ersten Seitenwand 2 und der Bodenanordnung 6 eingeschoben. Ein zweiter Türstopper 41 wird im Bereich der zweiten Seitenwand 3 und der Bodenanordnung 6 eingeschoben. Beide Türstopper 40, 41 sind identisch, allerdings gespiegelt aufgebaut. Die Bezugszeichen des ersten Türstoppers 40 gelten auch für den zweiten Türstopper 41. Der erste bzw. zweite Türstopper 40, 41 umfassen einen Anschlagabschnitt 42 mit einer Klappenanschlagfläche 43. Diese Klappenanschlagfläche 43 ist im Bereich der Öffnung 7 des Möbelstücks 1 angeordnet. Die Verschlussklappe 10 kann in der Schließstellung in Kontakt mit der jeweiligen Klappenanschlagfläche 43 gebracht werden. Der erste bzw. zweite Türstopper 40, 41 umfassen außerdem eine Aufliegefläche 44, die zwischen der ersten bzw. zweiten Seitenwand 2, 3 und der Bodenanordnung 6 eingebracht ist. Es gibt weiterhin einen Anlageabschnitt 45, der sich von der Aufliegefläche 44 in Richtung der Deckelanordnung 6 erstreckt (vorzugsweise um weniger als 6 cm, 5 cm, 4 cm aber vorzugsweise mehr als 1 cm) und beabstandet zu dieser endet. Der Anlageabschnitt 45 ist innerhalb des Aufnahmeraums 8 angeordnet und liegt an einer Innenseite 2b, 3b der ersten bzw. zweiten Seitenwand 2, 3 an.

Der Anschlagabschnitt 42 des ersten bzw. zweiten Türstoppers 40, 41 ist an dem Anlageabschnitt 45 im Bereich der Öffnung 7 angeordnet und erstreckt sich in Richtung des Aufnahmeraums 8 hinein. Er erstreckt sich vorzugsweise um weniger als 5 cm, 4 cm, oder um weniger als 3 cm in den Aufnahmeraum 8 hinein. Vorzugsweise erstreckt er sich aber um mehr als 1 cm in den Aufnahmeraum 8 hinein.

Der erste bzw. zweite Türstopper 40, 41 umfasst vorzugsweise noch einen vorderen Kontaktierungsabschnitt 46, wobei der vordere Kontaktierungsabschnitt 46 über eine Teillänge der vorderen Stirnseite 2c, 3c der ersten bzw. zweiten Seitenwand 2, 3 an dieser anliegt.

Weiter vorzugsweise gibt es noch einen hinteren Kontaktierungsabschnitt 47, der über eine Teillänge an der linken bzw. rechten Stirnseite 4a, 4b der Rückwand 4 an dieser angeordnet ist.

Weiterhin kann es noch eine hintere Aufliegefläche 48 geben, die in dem Bereich zwischen der Rückwand 4 und der Bodenwandung 5 einbringbar ist.

Grundsätzlich könnte der erste bzw. zweite Türstopper 40, 41 auch in dem ersten bzw. zweiten Einhängerahmen 20, 21 integriert werden. In diesem Fall würde sich die Klappenanschlagfläche 43 von dem Anlageabschnitt 23 in den Aufnahmeraum 8 erstrecken und vertikal im Bereich der Öffnung 7 in Richtung der Bodenanordnung 5 verlaufen.

Vorzugsweise umfasst die Verschlussklappe 10 noch eine Schlosseinrichtung 50, die zwischen einem Schließzustand, in welchem die Verschlussklappe 10 in der Schließstellung nicht geöffnet werden kann und einem Offenzustand, in welchem die Verschlussklappe 10 in der Schließstellung geöffnet werden kann, hin und her wechseln kann. Die Schlosseinrichtung 50 umfasst eine Verschlussstangenanordnung 51 (siehe Figur 5). Die Verschlussstangenanordnung 51 ist in dem Schließzustand in Eingriff mit einer Schlossanschlagfläche 52 (siehe Figur 8A) des ersten bzw. zweiten Türstoppers 40, 41 bringbar. Diese Schlossanschlagfläche 52 zeigt dabei in Richtung der Rückwand 4.

Die Schlossanschlagfläche 52 des ersten bzw. zweiten Türstoppers 40, 41 ist gemäß Figur 8B durch den Anschlagabschnitt 42 des ersten bzw. zweiten Türstoppers 40, 41 gebildet. Sie könnte auch durch einen weiteren Anschlagabschnitt gebildet sein, welcher näher an der Rückwand 4 angeordnet ist als der bereits beschriebene Anschlagabschnitt 42 mit der Klappenschlagfläche 43.

Zurückkommend auf Figur 1 ist außerdem dargestellt, dass die erste und zweite Seitenwand 2, 3 und die Rückwand 4 sowie die Bodenanordnung 5 und die Deckelanordnung 6 an entsprechenden vertikal verlaufenden Säulen 60 befestigt sind. Dies ist optional. Diese Säulen 60 haben in diesem Ausführungsbeispiel einen viereckigen Querschnitt. Die Säulen 60 sind bevorzugt alle um 45° gegenüber der ersten bzw. zweiten Seitenwand 2, 3 bzw. der Rückwand 4 gedreht. In dem Ausführungsbeispiel umfasst jede dieser Säulen 4 entsprechende Seitenflächen.

Jeweils eine Seitenfläche jeder Säule 60 zeigt dabei in Richtung des Aufnahmeraums 8. Insbesondere an diesen Seitenflächen der hinteren Säulen 60 findet ein Eingreifen von Halteelementen statt, die in den Ecken der Rückwand 4 eingebracht sind. Die weiteren Halteflächen dieser Halteelemente (um-)greifen dann die Deckelanordnung 6 bzw. die Bodenanordnung 5. Dadurch ist die Rückwand 4 schraubenfrei bzw. klebefrei montierbar.

An der Verschlussklappe 10 ist noch ein Halteelement 53 in Form einer Schlaufe oder eines Griffs angebracht, sodass ein Benutzer die Verschlussklappe 10 leicht öffnen oder schließen kann.

Insbesondere kann ein erfindungsgemäßes Möbelstück ein oder mehrere der folgenden Merkmale aufweisen:
- die Eingriffseinrichtung 24 des ersten Einhängerahmens 20 ist ein zylinderförmiger Vorsprung oder ein Zapfen; und/oder
- die Eingriffseinrichtung 24 des zweiten Einhängerahmens 21 ist ein zylinderförmiger Vorsprung oder ein Zapfen.
- der Auflagesteg 25 des ersten Einhängerahmens 20 ist weiter von der Deckelanordnung 6 beabstandet als die Eingriffseinrichtung 24 des ersten Einhängerahmens 20; und/oder
- der Auflagesteg 25 des zweiten Einhängerahmens 21 ist weiter von der Deckelanordnung 6 beabstandet als die Eingriffseinrichtung 24 des zweiten Einhängerahmens 21.
- der Auflagesteg 25 des ersten Einhängerahmens 20 ist weiter von der Öffnung 7 des Möbelstücks 1 beabstandet als die Eingriffseinrichtung 24 des ersten Einhängerahmens 20; und/oder
- der Auflagesteg 25 des zweiten Einhängerahmens 21 ist weiter von der Öffnung 7 des Möbelstücks 1 beabstandet als die Eingriffseinrichtung 24 des zweiten Einhängerahmens 21.
- der Auflagesteg 25 des ersten Einhängerahmens 20 umfasst einen Anschlagabschnitt 26, wobei sich der Anschlagabschnitt 26 vom Auflagesteg 25 in Richtung der Deckelanordnung 6 erstreckt, wobei der Anschlagabschnitt 26 des ersten Einhängerahmens 20 in Kontakt mit einer Innenseite der Rückwand 4 bringbar ist; und/oder
- der Auflagesteg 25 des zweiten Einhängerahmens 21 umfasst einen Anschlagabschnitt 26, wobei der Anschlagabschnitt 26 des zweiten Einhängerahmens 21 in Kontakt mit einer Innenseite der Rückwand 4 bringbar ist.
- der Auflagesteg 25 des ersten Einhängerahmens 20 erstreckt sich über mehr als 50%, 60% oder über mehr 70% aber über weniger als 95%, 90%, 85% oder über weniger als 80% der Länge des ersten Einhängerahmens 20; und/oder
- der Auflagesteg 25 des zweiten Einhängerahmens 21 erstreckt sich über mehr als 50%, 60% oder über mehr 70% aber über weniger als 95%, 90%, 85% oder über weniger als 80% der Länge des zweiten Einhängerahmens 21.
- der erste Einhängerahmen 20 umfasst einen vorderen Kontaktierungsabschnitt 27, wobei der vordere Kontaktierungsabschnitt 27 über eine Teillänge einer vorderen Stirnseite 2c der ersten Seitenwand 2 an der vorderen Stirnseite 2c anliegt; und/oder
   der erste Einhängerahmen 20 umfasst einen hinteren Kontaktierungsabschnitt 35, wobei der hintere Kontaktierungsabschnitt 35 über eine Teillänge einer linken Stirnseite 4a der Rückwand 4 an dieser linken Stirnseite 4a anliegt;
   und/oder
- der zweite Einhängerahmen 21 umfasst einen vorderen Kontaktierungsabschnitt 27, wobei der vordere Kontaktierungsabschnitt 27 über eine Teillänge einer vorderen Stirnseite 3c der zweiten Seitenwand 3 an der vorderen Stirnseite 3c anliegt; und/oder
   der zweite Einhängerahmen 21 umfasst einen hinteren Kontaktierungsabschnitt 35, wobei der hintere Kontaktierungsabschnitt 35 über eine Teillänge einer rechten Stirnseite 4b der Rückwand 4 an dieser rechten Stirnseite 4b anliegt.
- der Anlageabschnitt 23 des ersten Einhängerahmens 20 umfasst eine Haltevorrichtung 28, 29, wobei die Haltevorrichtung 28, 29 eine zumindest abschnittsweise umlaufende Wandung umfasst, die sich in Richtung des Aufnahmeraums 8 erstreckt und die einen Halteraum umgrenzt, wobei der Halteraum zumindest in Richtung des zweiten Einhängerahmens 21 geöffnet ist und wobei ein erstes Ende der Abstützstange 30, 31 in diesem Halteraum angeordnet und gehalten ist; und/oder
- der Anlageabschnitt 23 des zweiten Einhängerahmens umfasst 21 eine Haltevorrichtung 28, 29, wobei die Haltevorrichtung 28, 29 eine zumindest abschnittsweise umlaufende Wandung umfasst, die sich in Richtung des Aufnahmeraums 8 erstreckt und die einen Halteraum umgrenzt, wobei der Halteraum zumindest in Richtung des ersten Einhängerahmens 20 geöffnet ist und wobei ein zweites Ende der Abstützstange 30, 31 in diesem Halteraum angeordnet und gehalten ist.
- die Führungsnut 13 der ersten Führungseinrichtung 11 ist in einer ersten Stirnseite 10b der Verschlussklappe 10 angeordnet; oder
   die Führungsnut 13 der ersten Führungseinrichtung 11 ist in einer ersten Gehäuseanordnung 14 angeordnet, wobei die erste Gehäuseanordnung 14 an einer Innenseite 10a der Verschlussklappe 10 befestigt ist;
   und/oder
- die Führungsnut 13 der zweiten Führungseinrichtung 12 ist in einer zweiten Stirnseite 10c der Verschlussklappe 10 angeordnet; oder
   die Führungsnut 13 der zweiten Führungseinrichtung 12 ist in einer zweiten Gehäuseanordnung 15 angeordnet, wobei die zweite Gehäuseanordnung 15 an einer Innenseite 10a der Verschlussklappe 10 befestigt ist.
- die Führungsnut 13 der ersten Führungseinrichtung 11 verläuft zumindest in dem Bereich, wo sich die Eingriffseinrichtung 24 des ersten Einhängerahmens 20 während einer Bewegung der Verschlussklappe 10 von der Öffnungsstellung in die Schließstellung bewegt, ausschließlich entlang einer Geraden; und/oder
- die Führungsnut 13 der zweiten Führungseinrichtung 12 verläuft zumindest in dem Bereich, wo sich die Eingriffseinrichtung 24 des zweiten Einhängerahmens 21 während einer Bewegung der Verschlussklappe 10 von der Öffnungsstellung in die Schließstellung bewegt, ausschließlich entlang einer Geraden.
- die Führungsnut 13 der ersten Führungseinrichtung 11 umfasst zwei geschlossene Enden 16, die in der Schließstellung der Verschlussklappe 10 in Richtung der Deckelanordnung 6 und der Bodenanordnung 5 zeigen und insbesondere als Anschlag dienen und die Öffnungsstellung und die Schließstellung der Verschlussklappe 10 definieren; und/oder
- die Führungsnut 13 der zweiten Führungseinrichtung 12 umfasst zwei geschlossene Enden 16, die in der Schließstellung der Verschlussklappe 10 in Richtung der Deckelanordnung 6 und der Bodenanordnung 5 zeigen und insbesondere als Anschlag dienen und die Öffnungsstellung und die Schließstellung der Verschlussklappe 10 definieren.
- die erste Führungseinrichtung 11 weist eine Einführöffnung 17 auf, über die die Führungsnut 13 zugänglich ist, wobei die Einführöffnung 17 in der Öffnungsstellung der Verschlussklappe 10 oder kurz vor Erreichen der Öffnungsstellung der Verschlussklappe 10 in Richtung der Bodenanordnung 5 gerichtet ist und wobei eine Eingriffseinrichtung 24 des ersten Einhängerahmens 20 in die Führungsnut 13 über die Einführöffnung 17 einführbar ist; und/oder
- die zweite Führungseinrichtung 12 weist eine Einführöffnung 17 auf, über die die Führungsnut 13 zugänglich ist, wobei die Einführöffnung 17 in der Öffnungsstellung der Verschlussklappe 10 oder kurz vor Erreichen der Öffnungsstellung der Verschlussklappe 10 in Richtung der Bodenanordnung 6 gerichtet ist und wobei eine Eingriffseinrichtung 24 des zweiten Einhängerahmens 21 in die Führungsnut 13 über die Einführöffnung 17 einführbar ist.
- die Einführöffnung 17 der ersten Führungseinrichtung 11 und die Einführöffnung 17 der zweiten Führungseinrichtung 12 sind in der Öffnungsstellung der Verschlussklappe 10 unterschiedlich weit von der Rückwand 4 angeordnet.
- es ist ein erster Türstopper 40 vorgesehen und dazu ausgebildet, um zu verhindern, dass die Verschlussklappe 10 in der Schließstellung in den Aufnahmeraum 8 hineinschwingt; und/oder
- es ist ein zweiter Türstopper 41 vorgesehen und dazu ausgebildet, um zu verhindern, dass die Verschlussklappe 10 in der Schließstellung in den Aufnahmeraum 8 hineinschwingt.
- die Schlossanschlagfläche 52 des ersten Türstoppers ist 40:
   a) durch den Anschlagabschnitt 42 des ersten Türstoppers 40 gebildet; oder
   b) durch einen weiteren Anschlagabschnitt, welcher näher an der Rückwand 4 angeordnet ist als der Anschlagabschnitt 42 gebildet;
   und/oder
- die Schlossanschlagfläche 52 des zweiten Türstoppers 41 ist:
   a) durch den Anschlagabschnitt 42 des zweiten Türstoppers 41 gebildet; oder
   b) durch einen weiteren Anschlagabschnitt, welcher näher an der Rückwand 4 angeordnet ist als der Anschlagabschnitt 42 gebildet.

## Patentansprüche

1. Möbelstück (1), insbesondere ein Schrank, mit den folgenden Merkmalen:
- es sind eine erste und eine zweite Seitenwand (2, 3), eine Rückwand (4), eine Bodenanordnung (5) und eine Deckelanordnung (6) vorgesehen, die einen Aufnahmeraum (8) begrenzen;
- zwischen der ersten und der zweiten Seitenwand (2, 3) ist eine Öffnung (7) vorgesehen;
- es ist eine Verschlussklappe (10) vorgesehen, wobei die Verschlussklappe (10) zwischen einer Öffnungsstellung, in welcher der Aufnahmeraum (8) von außerhalb des Möbelstücks (1) über die Öffnung (7) aus zugänglich ist, und einer Schließstellung, in welcher die Öffnung (7) durch die Verschlussklappe (10) verschlossen ist, hin und her bewegbar ist;
- die Verschlussklappe (10) umfasst eine erste und eine zweite Führungseinrichtung (11, 12);
- es sind ein erster und ein zweiter Einhängerahmen (20, 21) vorgesehen;
- der erste Einhängerahmen (20) liegt auf einer oberen Stirnseite (2a) der ersten Seitenwand (2) auf, die in Richtung der Deckelanordnung (6) zeigt und der zweite Einhängerahmen (21) liegt auf einer oberen Stirnseite (3a) der zweiten Seitenwand (3) auf, die in Richtung der Deckelanordnung (6) zeigt;
- die erste Führungseinrichtung (11) ist im Bereich einer ersten Seite der Verschlussklappe (10) angeordnet und steht über die gesamte Bewegungsbahn der Verschlussklappe (10) von der Öffnungsstellung in die Schließstellung in mechanischem Kontakt mit dem ersten Einhängerahmen (20); und
- die zweite Führungseinrichtung (12) ist im Bereich einer zweiten Seite der Verschlussklappe (10) angeordnet und steht über die gesamte Bewegungsbahn der Verschlussklappe (10) von der Öffnungsstellung in die Schließstellung in mechanischem Kontakt mit dem zweiten Einhängerahmen (21), wobei das Möbelstück (1) **dadurch gekennzeichnet ist, dass**:
- der erste Einhängerahmen (20) umfasst:
a) einen Auflageabschnitt (22), der auf der oberen Stirnseite (2a) der ersten Seitenwand (2) aufliegt;
b) einen Anlageabschnitt (23), der sich vom Auflageabschnitt (22) ausgehend in Richtung der Bodenanordnung (5) erstreckt und beabstandet zu dieser endet und innerhalb des Aufnahmeraums (8) an einer Innenseite (2b) der ersten Seitenwand (2) anliegt;
c) eine Eingriffseinrichtung (24), die an dem Anlageabschnitt (23) im Bereich der Öffnung (7) angeordnet ist und sich in Richtung des Aufnahmeraums (8) erstreckt und dazu ausgebildet ist, in die erste Führungseinrichtung (11) der Verschlussklappe (10) einzugreifen;
und/oder
- der zweite Einhängerahmen (21) umfasst:
a) einen Auflageabschnitt (22), der auf der oberen Stirnseite (3a) der zweiten Seitenwand (3) aufliegt;
b) einen Anlageabschnitt (23), der sich vom Auflageabschnitt (22) ausgehend in Richtung der Bodenanordnung (5) erstreckt und beabstandet zu dieser endet und innerhalb des Aufnahmeraums (8) an einer Innenseite (3b) der zweiten Seitenwand (3) anliegt
c) eine Eingriffseinrichtung (24), die an dem Anlageabschnitt (23) im Bereich der Öffnung (7) angeordnet ist und sich in Richtung des Aufnahmeraums (8) erstreckt und dazu ausgebildet ist, in die zweite Führungseinrichtung (12) der Verschlussklappe (10) einzugreifen;
und/oder
- die erste Führungseinrichtung (11) eine Führungsnut (13) umfasst, die in der Öffnungsstellung der Verschlussklappe (10) in Richtung der ersten Seitenwand (2) geöffnet und dazu ausgebildet ist, eine Eingriffseinrichtung (24) des ersten Einhängerahmens (20) aufzunehmen;
und/oder
- die zweite Führungseinrichtung (12) eine Führungsnut (13) umfasst, die in der Öffnungsstellung der Verschlussklappe (10) in Richtung der zweiten Seitenwand (3) geöffnet und dazu ausgebildet ist, eine Eingriffseinrichtung (24) des zweiten Einhängerahmens (21) aufzunehmen.

2. Möbelstück (1) nach Anspruch 1, **gekennzeichnet durch** die folgenden Merkmale:
- der erste Einhängerahmen (20) umfasst einen Auflagesteg (25), der an dem Anlageabschnitt (23) angeformt ist und sich in Richtung des Aufnahmeraums (8) erstreckt und dazu ausgebildet ist, die Verschlussklappe (10) in der Öffnungsstellung im Bereich ihrer ersten Seite zu halten; und/oder
- der zweite Einhängerahmen (21) umfasst einen Auflagesteg (25), der an dem Anlageabschnitt (23) angeformt ist und sich in Richtung des Aufnahmeraums (8) erstreckt und dazu ausgebildet ist, die Verschlussklappe (10) in der Öffnungsstellung im Bereich ihrer zweiten Seite zu halten.

3. Möbelstück (1) nach Anspruch 1 oder 2, **gekennzeichnet durch** die folgenden Merkmale:
- es ist zumindest eine Abstützstange (30, 31) vorgesehen;
- die zumindest eine Abstützstange (30, 31) ist an dem Anlageabschnitt (23) des ersten Einhängerahmens (20) und dem Anlagenabschnitt (23) des zweiten Einhängerahmens (21) angeordnet und erstreckt sich zwischen der Deckelanordnung (6) und der Verschlussklappe (10), wenn diese sich in der Öffnungsstellung befindet.

4. Möbelstück (1) nach einem der vorherigen Ansprüche, **gekennzeichnet durch** die folgenden Merkmale:
- der erste Einhängerahmen (20) ist einteilig aufgebaut und/oder der erste Einhängerahmen (20) umfasst oder besteht aus Kunststoff; und/oder
- der zweite Einhängerahmen (21) ist einteilig aufgebaut und/oder der zweite Einhängerahmen (21) umfasst oder besteht aus Kunststoff; und/oder

5. Möbelstück (1) nach einem der vorherigen Ansprüche, **gekennzeichnet durch** die folgenden Merkmale:
- der erste Einhängerahmen (20) ist schraubenfrei und/oder klebefrei und/oder pressfrei an der ersten Seitenwand (2) montiert und ist ohne Spuren zu hinterlassen von der ersten Seitenwand (2) wieder entfernbar; und/oder
- der zweite Einhängerahmen (21) ist schraubenfrei und/oder klebefrei und/oder pressfrei an der zweiten Seitenwand (3) montiert und ist ohne Spuren zu hinterlassen von der zweiten Seitenwand (3) wieder entfernbar

6. Möbelstück (1) nach einem der vorherigen Ansprüche, **gekennzeichnet durch** die folgenden Merkmale:
- die erste Seitenwand (2) ist frei von einer Nut zum Führen der Verschlussklappe (10) und/oder zum Befestigen des ersten Einhängerahmens (20); und/oder
- die zweite Seitenwand (3) ist frei von einer Nut zum Führen der Verschlussklappe (10) und/oder zum Befestigen des zweiten Einhängerahmens (21).

7. Möbelstück (1) nach einem der vorherigen Ansprüche, **gekennzeichnet durch** die folgenden Merkmale:
- es ist ein erster Türstopper (40) vorgesehen, wobei der erste Türstopper (40) im Bereich der ersten Seitenwand (2) und der Bodenanordnung (5) angeordnet ist und einen Anschlagabschnitt (42) mit einer Klappenanschlagfläche (43) im Bereich der Öffnung (7) des Möbelstücks (1) aufweist, wobei die Verschlussklappe (10) in der Schließstellung in Kontakt mit der Klappenanschlagfläche (43) bringbar ist; und/oder
- es ist ein zweiter Türstopper (41) vorgesehen, wobei der zweite Türstopper (41) im Bereich der zweiten Seitenwand (3) und der Bodenanordnung (5) angeordnet ist und einen Anschlagabschnitt (42) mit einer Klappenanschlagfläche (43) im Bereich der Öffnung (7) des Möbelstücks (1) aufweist, wobei die Verschlussklappe (10) in der Schließstellung in Kontakt mit der Klappenanschlagfläche (43) bringbar ist.

8. Möbelstück (1) nach Anspruch 7, **gekennzeichnet durch** die folgenden Merkmale:
- der erste Türstopper (40) umfasst:
a) eine Aufliegefläche (44), die zwischen der ersten Seitenwand (2) und der Bodenanordnung (5) eingebracht ist;
b) einen Anlageabschnitt (45), der sich von der Aufliegefläche (44) ausgehend in Richtung der Deckelanordnung (6) erstreckt und beabstandet zu dieser endet und innerhalb des Aufnahmeraums (8) an einer Innenseite (2b) der ersten Seitenwand (2) anliegt;
und/oder
- der zweite Türstopper (41) umfasst:
a) eine Aufliegefläche (44), die zwischen der zweiten Seitenwand (3) und der Bodenanordnung (5) eingebracht ist;
b) einen Anlageabschnitt (45), der sich von der Aufliegefläche (44) ausgehend in Richtung der Deckelanordnung (6) erstreckt und beabstandet zu dieser endet und innerhalb des Aufnahmeraums (8) an einer Innenseite (3b) der zweiten Seitenwand (3) anliegt.

9. Möbelstück (1) nach Anspruch 7 oder 8, **gekennzeichnet durch** die folgenden Merkmale:
- der Anschlagabschnitt (42) des ersten Türstoppers (40) ist an dem Anlageabschnitt (45) im Bereich der Öffnung (7) angeordnet und erstreckt sich in Richtung des Aufnahmeraums (6); und/oder
- der Anschlagabschnitt (42) des zweiten Türstoppers (40) ist an dem Anlageabschnitt (45) im Bereich der Öffnung (7) angeordnet und erstreckt sich in Richtung des Aufnahmeraums (8).

10. Möbelstück (1) nach einem der Ansprüche 7 bis 9, **gekennzeichnet durch** die folgenden Merkmale:
- der erste Türstopper (40) umfasst einen vorderen Kontaktierungsabschnitt (46), wobei der vordere Kontaktierungsabschnitt (46) über eine Teillänge einer vorderen Stirnseite (2c) der ersten Seitenwand (2) an der vorderen Stirnseite (2c) anliegt; und/oder
der erste Türstopper (40) umfasst einen hinteren Kontaktierungsabschnitt (47), wobei der hintere Kontaktierungsabschnitt (47) über eine Teillänge einer linken Stirnseite (4a) der Rückwand (4) an dieser linken Stirnseite (4a) anliegt;
und/oder
der erste Türstopper (40) umfasst eine hintere Aufliegefläche (48), wobei die hintere Aufliegefläche (48) in einem Bereich zwischen der Rückwand (4) und der Bodenanordnung (5) anliegt;
und/oder
- der zweite Türstopper (41) umfasst einen vorderen Kontaktierungsabschnitt (46), wobei der vordere Kontaktierungsabschnitt (46) über eine Teillänge einer vorderen Stirnseite (3c) der zweiten Seitenwand (3) an der vorderen Stirnseite (3c) anliegt; und/oder
der zweite Türstopper (41) umfasst einen hinteren Kontaktierungsabschnitt (47), wobei der hintere Kontaktierungsabschnitt (47) über eine Teillänge einer rechten Stirnseite (4b) der Rückwand (4) an dieser rechten Stirnseite (4b) anliegt; und/oder
der zweite Türstopper (41) umfasst eine hintere Aufliegefläche (48), wobei die hintere Aufliegefläche (48) in einem Bereich zwischen der Rückwand (4) und der Bodenanordnung (5) anliegt.

11. Möbelstück (1) nach einem der vorherigen Ansprüche, **gekennzeichnet durch** die folgenden Merkmale:
- die Verschlussklappe (10) umfasst eine Schlosseinrichtung (50), wobei die Schlosseinrichtung (50) zwischen einem Schließzustand, in welchem die Verschlussklappe (10) in der Schließstellung nicht geöffnet werden kann und einem Offenzustand, in welchem die Verschlussklappe (10) in der Schließstellung geöffnet werden kann, hin und her wechseln kann;
- die Schlosseinrichtung (50) umfasst eine Verschlussstangenanordnung (51);
- die Verschlussstangenanordnung (51) ist in dem Schließzustand in Eingriff mit einer Schlossanschlagfläche (52) des ersten Türstoppers (40) bringbar, wobei die Schlossanschlagfläche (52) des ersten Türstoppers (40) in Richtung der Rückwand (4) zeigt; und/oder
- die Verschlussstangenanordnung (51) ist in dem Schließzustand in Eingriff mit einer Schlossanschlagfläche (52) des zweiten Türstoppers (41) bringbar, wobei die Schlossanschlagfläche (52) des zweiten Türstoppers (41) in Richtung der Rückwand (4) zeigt.

12. Möbelstück (1) nach einem der vorherigen Ansprüche, **gekennzeichnet durch** die folgenden Merkmale:
- es sind eine erste vordere und eine erste hintere vertikal verlaufende Säule (60) vorgesehen;
- es sind eine zweite vordere und eine zweite hintere vertikal verlaufende Säule (60) vorgesehen;
- die erste Seitenwand (2) ist zwischen der ersten vorderen und der ersten hinteren Säule (60) angeordnet;
- die zweite Seitenwand (3) ist zwischen der zweiten vorderen und der zweiten hinteren Säule (60) angeordnet;
- die Rückwand (4) ist zwischen der ersten hinteren und der zweiten Hinteren Säule (60) angeordnet;
- die Öffnung (7) ist zwischen der ersten und zweiten vorderen Säule (60) ausgebildet.

13. Möbelstück (1) nach Anspruch 12, **gekennzeichnet durch** die folgenden Merkmale:
- die erste vordere und die erste hintere vertikal verlaufende Säule (60) haben einen viereckigen Querschnitt;
- die zweite vordere und die zweite hintere vertikal verlaufende Säule (60) haben einen viereckigen Querschnitt;
- die erste vordere und die erste hintere vertikal verlaufende Säule (60) sind derart ausgerichtet, sodass die Seitenflächen der ersten vorderen und der ersten hinteren vertikal verlaufenden Säule (60) um 45° gegenüber den Seitenflächen der ersten Seitenwand (2) und der Rückwand (4) ausgerichtet sind;
- die zweite vordere und die zweite hintere vertikal verlaufende Säule (60) sind derart ausgerichtet, sodass die Seitenflächen der zweiten vorderen und der zweiten hinteren vertikal verlaufenden Säule (60) um 45° gegenüber den Seitenflächen der zweiten Seitenwand (3) und der Rückwand (4) ausgerichtet sind.

## Claims

1. Piece of furniture (1), in particular a cupboard, having the following features:
- a first and a second side wall (2, 3), a rear wall (4), a floor arrangement (5) and a cover arrangement (6) are provided, which delimit a receiving chamber (8);
- an opening (7) is provided between the first and the second side wall (2, 3);
- a closure flap (10) is provided, wherein the closure flap (10) can be moved back and forth between an open position, in which the receiving chamber (8) is accessible from outside the piece of furniture (1) via the opening (7), and a closed position, in which the opening (7) is closed by the closure flap (10);
- the closure flap (10) comprises a first and a second guiding device (11, 12);
- a first and a second suspension frame (20, 21) are provided;
- the first suspension frame (20) abuts on an upper end face (2a) of the first side wall (2), which points in the direction of the cover arrangement (6), and the second suspension frame (21) abuts on an upper end face (3a) of the second side wall (3), which points in direction of the cover arrangement (6);
- the first guiding device (11) is arranged in the region of a first side of the closure flap (10) and is in mechanical contact with the first suspension frame (20) across the entire path of motion of the closure flap (10) from the open position into the closed position; and
- the second guiding device (12) is arranged in the region of a second side of the closure flap (10) and is in mechanical contact with the second suspension frame (21) across the entire path of motion of the closure flap (10) from the open position into the closed position, wherein the piece of furniture (1) is **characterised in that**:
- the first suspension frame (20) comprises:
a) a bearing portion (22), which abuts on the upper end face (2a) of the first side wall (2);
b) a contact portion (23), which extends from the bearing portion (22) in the direction of the floor arrangement (5) and ends spaced apart from this and rests on an inside (2b) of the first side wall (2) inside the receiving chamber (8);
c) an engagement device (24), which is arranged on the contact portion (23) in the region of the opening (7) and extends in the direction of the receiving chamber (8) and is configured to engage in the first guiding device (11) of the closure flap (10);
and/or
- the second suspension frame (21) comprises:
a) a bearing portion (22), which abuts on the upper end face (3a) of the second side wall (3);
b) a contact portion (23), which extends from the bearing portion (22) in the direction of the floor arrangement (5) and ends spaced apart from this and rests on an inside (3b) of the second side wall (3) inside the receiving chamber (8)
c) an engagement device (24), which is arranged on the contact portion (23) in the region of the opening (7) and extends in the direction of the receiving chamber (8) and is configured to engage in the second guiding device (12) of the closure flap (10);
and/or
- the first guiding device (11) comprises a guiding groove (13), which is opened in the open position of the closure flap (10) in the direction of the first side wall (2) and is configured to receive an engagement device (24) of the first suspension frame (20); and/or
- the second guiding device (12) comprises a guiding groove (13), which is opened in the direction of the second side wall (3) in the open position of the closure flap (10) and is configured to receive an engagement device (24) of the second suspension frame (21).

2. Piece of furniture (1) according to claim 1, **characterised by** the following features:
- the first suspension frame (20) comprises a bearing web (25), which is overmoulded on the contact portion (23) and extends in the direction of the receiving chamber (8) and is configured to hold the closure flap (10) in the open position in the region of its first side; and/or
- the second suspension frame (21) comprises a bearing web (25), which is overmoulded on the contact portion (23) and extends in the direction of the receiving chamber (8) and is configured to hold the closure flap (10) in the open position in the region of its second side.

3. Piece of furniture (1) according to claim 1 or 2, **characterised by** the following features:
- at least one support rod (30, 31) is provided;
- the at least one support rod (30, 31) is arranged on the contact portion (23) of the first suspension frame (20) and the contacts portion (23) of the second suspension frame (21) and extends between the covering arrangement (6) and the closure flap (10) when this is in the open position.

4. Piece of furniture (1) according to one of the preceding claims, **characterised by** the following features:
- the first suspension frame (20) is constructed integrally, and/or the first suspension frame (20) comprises or consists of plastic; and/or
- the second suspension frame (21) is constructed integrally, and/or the second suspension frame (21) comprises or consists of plastic; and/or

5. Piece of furniture (1) according to one of the preceding claims, **characterised by** the following features:
- the first suspension frame (20) is mounted on the first side wall (2) without screws and/or without adhesive and/or without pressure and can be removed again from the first side wall (2) without leaving behind marks; and/or
- the second suspension frame (21) is mounted on the second side wall (3) without screws and/or without adhesive and/or without pressure and can be removed again from the second side wall (3) without leaving behind marks.

6. Piece of furniture (1) according to one of the preceding claims, **characterised by** the following features:
- the first side wall (2) is free of a groove for guiding the closure flap (10) and/or for fastening the first suspension frame (20); and/or
- the second side wall (3) is free of a groove for guiding the closure flap (10) and/or for fastening the second suspension frame (21).

7. Piece of furniture (1) according to one of the preceding claims, **characterised by** the following features:
- a first doorstopper (40) is provided, wherein the first doorstopper (40) is arranged in the region of the first side wall (2) and the floor arrangement (5) and has an impact portion (42) with a flap impact surface (43) in the region of the opening (7) of the piece of furniture (1), wherein the closure flap (10) can be brought into contact with the flap impact surface (43) in the closed position; and/or
- a second doorstopper (41) is provided, wherein the second doorstopper (41) is arranged in the region of the second side wall (3) and the floor arrangement (5) and has an impact portion (42) with a flap impact surface (43) in the region of the opening (7) of the piece of furniture (1), wherein the closure flap (10) can be brought into contact with the flap impact surface (43) in the closed position.

8. Piece of furniture (1) according to claim 7, **characterised by** the following features:
- the first doorstopper (40) comprises:
a) a bearing surface (44), which is introduced between the first side wall (2) and the floor arrangement (5);
b) a contact portion (45), which extends from the bearing surface (44) in the direction of the covering arrangement (6) and ends spaced apart from this and rests on an inside (2b) of the first side wall (2) inside the receiving chamber (8);
and/or
- the second doorstopper (41) comprises:
a) a bearing surface (44), which is introduced between the second side wall (3) and the floor arrangement (5);
b) a contact portion (45), which extends from the bearing surface (44) in the direction of the covering arrangement (6) and ends spaced apart from this and rests on an inside (3b) of the second side wall (3) inside the receiving chamber (8).

9. Piece of furniture (1) according to claim 7 or 8, **characterised by** the following features:
- the impact portion (42) of the first doorstopper (40) is arranged on the contact portion (45) in the region of the opening (7) and extends in the direction of the receiving chamber (6); and/or
- the impact portion (42) of the second doorstopper (40) is arranged on the contact portion (45) in the region of the opening (7) and extends in the direction of the receiving chamber (8).

10. Piece of furniture (1) according to one of claims 7 to 9, **characterised by** the following features:
- the first doorstopper (40) comprises a front contacting portion (46), wherein the front contacting portion (46) rests on the front end face (2c) over a partial length of a front end face (2c) of the first side wall (2); and/or
the first doorstopper (40) comprises a rear contacting portion (47), wherein the rear contacting portion (47) rests on this left end face (4a) across a partial length of a left end face (4a) of the rear wall (4);
and/or
the first doorstopper (40) comprises a rear bearing surface (48), wherein the rear bearing surface (48) rests in a region between the rear wall (4) and the floor arrangement (5); and/or
- the second doorstopper (41) comprises a front contacting portion (46), wherein the front contacting portion (46) rests on the front end face (3c) across a partial length of a front end face (3c) of the second side wall (3); and/or
the second doorstopper (41) comprises a rear contacting portion (47), wherein the rear contacting portion (47) rests on this right end face (4b) across a partial length of a right end face (4b) of the rear wall (4); and/or
the second doorstopper (41) comprises a rear bearing surface (48), wherein the rear bearing surface (48) rests in a region between the rear wall (4) and the floor arrangement (5).

11. Piece of furniture (1) according to one of the preceding claims, **characterised by** the following features:
- the closure flap (10) comprises a locking device (50), wherein the locking device (50) can change back and forth between a locked state, in which the closure flap (10) cannot be opened in the closed position, and an open state, in which the closure flap (10) can be opened in the closed position;
- the locking device (50) comprises a closure rod arrangement (51);
- the closure rod arrangement (51) can be brought into engagement with a locking impact surface (52) of the first doorstopper (40) in the closed state, wherein the locking impact surface (52) of the first doorstopper (40) points in the direction of the rear wall (4); and/or
- the closure rod arrangement (51) can be brought into engagement with a locking impact surface (52) of the second doorstopper (41) in the closed state, wherein the locking impact surface (52) of the second doorstopper (41) points in the direction of the rear wall (4).

12. Piece of furniture (1) according to one of the preceding claims, **characterised by** the following features:
- a first front and a first rear vertically running column (60) are provided;
- a second front and a second rear vertically running column (60) are provided;
- the first side wall (2) is arranged between the first front and the first rear column (60);
- the second side wall (3) is arranged between the second front and the second rear column (60);
- the rear wall (4) is arranged between the first rear and the second rear column (60);
- the opening (7) is configured between the first and second front column (60).

13. Piece of furniture (1) according to claim 12, **characterised by** the following features:
- the first front and the first rear vertically running columns (60) have a square cross-section;
- the second front and the second rear vertically running columns (60) have a square cross-section;
- the first front and the first rear vertically running columns (60) are aligned in such a way that the side surfaces of the first front and the first rear vertically running columns (60) are aligned at 45° in relation to the side surfaces of the first side wall (2) and the rear wall (4);
- the second front and the second rear vertically running columns (60) are aligned in such a way that the side surfaces of the second front and the second rear vertically running columns (60) are aligned at 45° in relation to the side surfaces of the second side wall (3) and the rear wall (4).

## Revendications

1. Meuble (1), notamment placard, présentant les particularités suivantes :
- il est prévu un premier et un deuxième pan latéral (2, 3), un pan arrière (4), un plancher (5) et un plafond (6) qui délimitent un espace de rangement (8) ;
- il est prévu une ouverture (7) entre les premier et deuxième pans latéraux (2, 3) ;
- il est prévu un vantail de fermeture (10), lequel vantail de fermeture (10) est mobile entre une position d'ouverture, dans laquelle l'espace de rangement (8) est accessible depuis l'extérieur du meuble (1) par l'ouverture (7), et une position de fermeture dans laquelle l'ouverture (7) est fermée par le vantail de fermeture (10) ;
- le vantail de fermeture (10) comprend un premier et un deuxième dispositif de guidage (11, 12) ;
- il est prévu un premier et un deuxième bâti de suspension (20, 21) ;
- le premier bâti de suspension (20) repose sur une face terminale supérieure (2a) du premier pan latéral (2) qui est tournée vers le plafond (6), et le deuxième bâti de suspension (21) repose sur une face terminale supérieure (3a) du deuxième pan latéral (3) qui est tournée vers le plafond (6) ;
- le premier dispositif de guidage (11) est disposé dans la zone d'une première face du vantail de fermeture (10) et est en contact mécanique avec le premier bâti de suspension (20) sur toute la course de déplacement du vantail de fermeture (10), de la position d'ouverture jusqu'à la position de fermeture ; et
- le deuxième dispositif de guidage (12) est disposé dans la zone d'une deuxième face du vantail de fermeture (10) et est en contact mécanique avec le deuxième bâti de suspension (21) sur toute la course de déplacement du vantail de fermeture (10), de la position d'ouverture jusqu'à la position de fermeture ;
ledit meuble (1) étant **caractérisé en ce que** :
- le premier bâti de suspension (20) comprend :
a) une section de support (22) qui repose sur la face terminale supérieure (2a) du premier pan latéral (2) ;
b) une section de contact (23) qui s'étend à partir de la section de support (22) en direction du plancher (5) et se termine à distance de celui-ci en reposant, à l'intérieur de l'espace de rangement (8), sur une face intérieure (2b) du premier pan latéral (2) ;
c) un dispositif d'emboîtement (24) qui est disposé sur la section de contact (23) dans la zone de l'ouverture (7) en s'étendant en direction de l'espace de rangement (8) et est conçu pour s'emboîter dans le premier dispositif de guidage (11) du vantail de fermeture (10) ;
et/ou
- le deuxième bâti de suspension (21) comprend :
a) une section de support (22) qui repose sur la face terminale supérieure (3a) du deuxième pan latéral (3);
b) une section de contact (23) qui s'étend à partir de la section de support (22) en direction du plancher (5) et se termine à distance de celui-ci en reposant, à l'intérieur de l'espace de rangement (8), sur une face intérieure (3b) du deuxième pan latéral (3) ;
c) un dispositif d'emboîtement (24) qui est disposé sur la section de contact (23) dans la zone de l'ouverture (7) en s'étendant en direction de l'espace de rangement (8) et est conçu pour s'emboîter dans le deuxième dispositif de guidage (12) du vantail de fermeture (10) ;
et/ou
- le premier dispositif de guidage (11) comprend une rainure de guidage (13) qui est ouverte, dans la position d'ouverture du vantail de fermeture (10), en direction du premier pan latéral (2) et est conçue pour recevoir un dispositif d'emboîtement (24) du premier bâti de suspension (20) ;
et/ou
- le deuxième dispositif de guidage (12) comprend une rainure de guidage (13) qui est ouverte, dans la position d'ouverture du vantail de fermeture (10), en direction du deuxième pan latéral (3) et est conçue pour recevoir un dispositif d'emboîtement (24) du deuxième bâti de suspension (21).

2. Meuble (1) selon la revendication 1, **caractérisé par** les particularités suivantes :
- le premier bâti de suspension (20) comprend une traverse de support (25) qui est formée sur la section de contact (23) en s'étendant en direction de l'espace de rangement (8) et est conçue pour maintenir le vantail de fermeture (10), en position d'ouverture, dans la zone de son premier côté, et/ou
- le deuxième bâti de suspension (21) comprend une traverse de support (25) qui est formée sur la section de contact (23) en s'étendant en direction de l'espace de rangement (8) et est conçue pour maintenir le vantail de fermeture (10), en position d'ouverture, dans la zone de son deuxième côté.

3. Meuble (1) selon la revendication 1 ou 2, **caractérisé par** les particularités suivantes :
- il est prévu au moins une barre de support (30, 31) ;
- l'au moins une barre de support (30, 31) est disposée sur la section de contact (23) du premier bâti de suspension (20) et sur la section de contact (23) du deuxième bâti de suspension (21) et s'étend entre le plafond (6) et le vantail de fermeture (10) lorsque ce dernier est en position d'ouverture.

4. Meuble (1) selon l'une des revendications précédentes, **caractérisé par** les particularités suivantes :
- le premier bâti de suspension (20) est d'un seul tenant et/ou le premier bâti de suspension (20) comprend du plastique ou en est constitué, et/ou
- le deuxième bâti de suspension (21) est d'un seul tenant et/ou le deuxième bâti de suspension (21) comprend du plastique ou en est constitué ; et/ou

5. Meuble (1) selon l'une des revendications précédentes, **caractérisé par** les particularités suivantes :
- le premier bâti de suspension (20) est monté sur le premier pan latéral (2) sans vis et/ou sans colle et/ou sans pression et peut être retiré du premier pan latéral (2) sans laisser de traces, et/ou
- le deuxième bâti de suspension (21) est monté sur le deuxième pan latéral (3) sans vis et/ou sans colle et/ou sans pression et peut être retiré du deuxième pan latéral (3) sans laisser de traces.

6. Meuble (1) selon l'une des revendications précédentes, **caractérisé par** les particularités suivantes :
- le premier pan latéral (2) est dépourvu de rainure servant à guider le vantail de verrouillage (10) et/ou à fixer le premier bâti de suspension (20), et/ou
- le deuxième pan latéral (3) est dépourvu de rainure servant à guider le vantail de verrouillage (10) et/ou à fixer le deuxième bâti de suspension (21).

7. Meuble (1) selon l'une des revendications précédentes, **caractérisé par** les particularités suivantes :
- il est prévu une première butée de porte (40), laquelle première butée de porte (40) est disposée dans la zone du premier pan latéral (2) et du plancher (5) et présente une section de butée (42) dotée d'une surface de butée de vantail (43) dans la zone de l'ouverture (7) du meuble (1), ledit vantail de fermeture (10) en position de fermeture pouvant être mis en contact avec la surface de butée de vantail (43), et/ou
- il est prévu une deuxième butée de porte (41), laquelle deuxième butée de porte (41) est disposée dans la zone du deuxième pan latéral (3) et du plancher (5) et présente une section de butée (42) dotée d'une surface de butée de vantail (43) dans la zone de l'ouverture (7) du meuble (1), ledit vantail de fermeture (10) en position de fermeture pouvant être mis en contact avec la surface de butée de vantail (43).

8. Meuble (1) selon la revendication 7, **caractérisé par** les particularités suivantes :
- la première butée de porte (40) comprend :
a) une surface d'appui (44) qui loge entre le premier pan latéral (2) et le plancher (5) ;
b) une section de contact (45) qui s'étend depuis la surface d'appui (44) en direction du plafond (6) et se termine à distance de celui-ci en reposant, à l'intérieur de l'espace de rangement (8), sur une surface intérieure (2b) du premier pan latéral (2) ;
et/ou
- le deuxième arrêt de porte (41) comprend :
a) une surface d'appui (44) qui loge entre le deuxième pan latéral (3) et le plancher (5) ;
b) une section de contact (45) qui s'étend depuis la surface d'appui (44) en direction du plafond (6) et se termine à distance de celui-ci en reposant, à l'intérieur de l'espace de rangement (8), sur la face intérieure (3b) du deuxième pan latéral (3).

9. Meuble (1) selon la revendication 7 ou 8, **caractérisé par** les particularités suivantes :
- la section de butée (42) de la première butée de porte (40) est disposée sur la section de contact (45) dans la zone de l'ouverture (7) et s'étend en direction de l'espace de rangement (6), et/ou
- la section de butée (42) de la deuxième butée de porte (40) est disposée sur la section de contact (45) dans la zone de l'ouverture (7) et s'étend en direction de l'espace de rangement (8).

10. Meuble (1) selon l'une des revendications 7 à 9, **caractérisé par** les particularités suivantes :
- la première butée de porte (40) comprend une section de stabilisation avant (46), laquelle section de stabilisation avant (46) repose contre une face terminale avant (2c) du premier pan latéral (2) sur une longueur partielle de la face terminale avant (2c), et/ou la première butée de porte (40) comprend une section de stabilisation arrière (47), laquelle section de stabilisation arrière (47) repose contre une face terminale de gauche (4a) du pan arrière (4) sur une longueur partielle de cette face terminale de gauche (4a), et/ou la première butée de porte (40) comprend une surface d'appui arrière (48), laquelle surface d'appui arrière (48) repose dans une zone située entre le pan arrière (4) et le plancher (5) ; et/ou
- la deuxième butée de porte (41) comprend une section de stabilisation avant (46), laquelle section de stabilisation avant (46) repose contre une face terminale avant (3c) du deuxième pan latéral (3) sur une longueur partielle de la face terminale avant (3c), et/ou la deuxième butée de porte (41) comprend une section de stabilisation arrière (47), laquelle section de stabilisation arrière (47) repose contre une face terminale de droite (4b) du pan arrière (4) sur une longueur partielle de cette face terminale de droite (4b), et/ou la deuxième butée de porte (41) comprend une surface d'appui arrière (48), laquelle surface d'appui arrière (48) repose dans une zone située entre le pan arrière (4) et le plancher (5).

11. Meuble (1) selon l'une des revendications précédentes, **caractérisé par** les particularités suivantes :
- le vantail de fermeture (10) comprend un dispositif de verrouillage (50), lequel dispositif de verrouillage (50) est mobile entre un état fermé dans lequel le vantail de fermeture (10), lorsqu'il se trouve en position de fermeture, ne peut pas être ouvert et un état ouvert dans lequel le vantail de fermeture (10), lorsqu'il se trouve en position de fermeture, peut être ouvert ;
- le dispositif de verrouillage (50) comprend un ensemble de barres de verrouillage (51) ;
- l'ensemble de barres de verrouillage (51) peut, dans ledit état fermé, être amené à s'enclencher dans une surface de butée de verrouillage (52) de la première butée de porte (40), ladite surface de butée de verrouillage (52) de la première butée de porte (40) étant tournée vers le pan arrière (4) ; et/ou
- l'ensemble de barres de verrouillage (51) peut, dans ledit état fermé, être amené à s'enclencher dans une surface de butée de verrouillage (52) de la deuxième butée de porte (41), ladite surface de butée de verrouillage (52) de la deuxième butée de porte (41) étant tournée vers le pan arrière (4).

12. Meuble (1) selon l'une des revendications précédentes, **caractérisé par** les particularités suivantes :
- il est prévu un premier montant avant et un premier montant arrière (60) ;
- il est prévu un deuxième montant avant et un deuxième montant arrière (60) ;
- le premier pan latéral (2) est disposé entre le premier montant avant et le premier montant arrière (60) ;
- le deuxième pan latéral (3) est disposé entre le deuxième montant avant et le deuxième montant arrière (60) ;
- le pan arrière (4) est disposé entre les premier montant arrière et deuxième montant arrière (60) ;
- l'ouverture (7) est réalisée entre les premier et deuxième montants avant (60).

13. Meuble (1) selon la revendication 12, **caractérisé par** les particularités suivantes :
- les premiers montants avant et arrière (60) ont une section transversale carrée ;
- les deuxièmes montants avant et arrière (60) ont une section transversale carrée ;
- les premiers montants avant et arrière (60) sont orientés de telle façon que les surfaces latérales des premiers montants avant et arrière (60) sont à 45° par rapport aux surfaces latérales du premier pan latéral (2) et du pan arrière (4) ;
- les deuxièmes montants avant et arrière (60) sont orientés de telle façon que les surfaces latérales des deuxièmes montants avant et arrière (60) sont à 45° par rapport aux surfaces latérales du deuxième pan latéral (3) et du pan arrière (4).
